# EUROPÄISCHE PATENTSCHRIFT

(11) **EP 2 334 533 B1**
(45) Veröffentlichungstag und Bekanntmachung des Hinweises auf die Patenterteilung: **18.06.2014**
(21) Anmeldenummer: 09783059.0
(22) Anmeldetag: 15.09.2009
(51) Int. Cl.: B61D 15/06

(54) **FAHRZEUGKOPF ZUR BEFESTIGUNG AN DER STIRNSEITE EINES SPURGEBUNDENEN FAHRZEUGES, INSBESONDERE EINES SCHIENENFAHRZEUGES**
VEHICLE FRONT-END FOR MOUNTING TO THE FRONT FACE OF A TRACK-BOUND VEHICLE, IN PARTICULAR A RAIL VEHICLE
TÊTE DE VÉHICULE À FIXER SUR LA FACE FRONTALE D'UN VÉHICULE GUIDÉ SUR RAILS, EN PARTICULIER D'UN VÉHICULE FERROVIAIRE

(30) Priorität: 15.09.2008 EP 08164337
(43) Veröffentlichungstag der Anmeldung: 22.06.2011
(73) Patentinhaber: Voith Patent GmbH, 89522 Heidenheim (DE)
(72) Erfinder: HEINISCH, Andreas, 38533 Rethen (DE); KRAUSE, Reiner, 30916 Isernhagen (DE); BEIKA, Uwe, 03222 Lübbenau (DE); ENDE, Sascha, 37632 Eschershausen (DE)
(74) Vertreter: Rupprecht, Kay
(86) Internationale Anmeldenummer: PCT/EP2009/061979
(87) Internationale Veröffentlichungsnummer: WO 2010/029188

(56) Entgegenhaltungen:
- EP-A- 0 533 582
- EP-A- 0 802 100
- EP-A- 0 888 946
- DE-A1- 19 725 905
- FR-A- 2 715 904
- US-A1- 2004 159 263

## Beschreibung

Die Erfindung betrifft einen Fahrzeugkopf mit einem Rahmen zur Befestigung an der Stirnseite eines Schienenfahrzeuges, wobei der Rahmen vollständig aus Strukturelementen aufgebaut ist, die aus Faserverbundwerkstoff gebildet sind.

Aus der Druckschrift GB 2 411 630 A ist ein Rahmen für eine Fahrzeugkabine eines Schienenfahrzeuges bekannt, wobei der Rahmen aus Rahmenelementen aufgebaut ist, welche die Front-, Boden- und Dachteile sowie die seitlichen Teile der Fahrzeugkabine definieren. Der aus diesem Stand der Technik bekannte Rahmen weist eine Vielzahl von nachgiebigen Regionen auf, die auf die Rahmenelemente verteilt sind. Im Crashfall, d.h. bei einer Kollision eines mit dem aus diesem Stand der Technik bekannten Fahrzeugkopf aufgerüsteten Schienenfahrzeuges mit einem anderen Schienenfahrzeug oder anderem Hindernis als Kollisionsgegner, geben die nachgiebigen Regionen nach, so dass sich der Rahmen an die Konturen des Kollisionsgegners anpassen kann, wodurch die aufgrund der Kollision in den Rahmen eingeleitete Stoßenergie zumindest teilweise abgebaut wird.

Andererseits ist aus der Druckschrift EP 0 533 582 A1 ein Kabine für ein Schienenfahrzeug bekannt, wobei diese Kabine nicht an der Stirnseite des Schienenfahrzeuges befestigt, sondern auf einer horizontalen Plattform montiert wird. Da die aus diesem Stand der Technik bekannte Kabine aus Gewichtsgründen vollständig aus Faserverbundwerkstoff gebildet ist, wurde davon abgesehen, die Kabine selber mit einer Stoßsicherung zur Absorption der in einem Crashfall auftretenden Stoßenergie auszurüsten. Vielmehr ist eine derartige Stoßsicherung in dem Untergestellt bzw. in der Plattform integriert, auf welcher die Kabine montiert ist.

Die Druckschrift DE 196 49 526 A1 beschreibt einen Fahrzeugkopf, welcher zur Befestigung an der Stirnseite eines Schienenfahrzeuges ausgelegt ist, wobei die Wände und das Dach des Fahrzeugkopfes aufgrund von Gewichtsgründen ,aus einem Verbundmaterial bestehen und lösbar mit dem Untergestellt und dem Wagenkasten des Schienenfahrzeuges verbunden sind. Der aus diesem Stand der Technik bekannte Fahrzeugkopf ist - wie auch die aus der EP 0 533 582 B2 bekannte Kabine - ohne Stoßsicherung ausgeführt.

Die Druckschrift FR 2 715 904 A1 betrifft den vorderen Endbereich eines Schienenfahrzeuges, wobei eine besondere Struktur zum Einsatz kommt, die den Fahrzeugführerstand bei einem Aufprall auf ein Hindernis nicht zerstören soll. Der vordere Endbereich des aus diesem Stand der Technik bekannten Fahrzeuges besteht aus einer Kabine, in welcher der Fahrzeugführerstand aufgenommen ist. Diese Kabine ist mit einem Fahrzeugrahmen derart verbunden, dass die Kabine bei einem Aufprall auf ein Hindernis in vertikaler Richtung nach oben aus dem Kollisionsbereich herausgeschoben wird. Im Einzelnen kommen hierzu abgeschrägte Flächen zum Einsatz, welche eine Aufnahme für die Kabine bilden. Im Falle einer Kollision wird der Rahmen gestaucht, infolgedessen sich die schrägen Flächen aufeinander zu bewegen und die Kabine in vertikaler Richtung nach oben verschoben wird.

Die Druckschrift EP 0 802 100 A1 betrifft den Fahrerstand eines Schienenfahrzeuges, der eine Energie aufnehmende Struktur mit progressiver Verformung aufweist. Im Einzelnen ist dabei vorgesehen, dass an dem aus Stahl gefertigten Rahmen einer Fahrerkabine energieabsorbierende Elemente befestigt (angeschraubt) sind.

Stoßsicherungen sind sogenannte Crashstrukturen, d.h. Bauteile, welche sich bei einem Aufprall des Fahrzeuges auf ein Hindernis zumindest teilweise in vorbestimmter Weise verformen. Dabei soll die Aufprallenergie gezielt in Verformungsenergie umgewandelt werden, um auf Fahrzeuginsassen wirkende Kräfte zu reduzieren.

Aus der Kraftfahrzeugtechnik ist es bekannt, insbesondere im Stirnbereich eines Personenkraftwagens eine Stoßsicherung in Gestalt einer Knautschzone vorzusehen. Während die Kraftfahrzeugindustrie bereits seit Jahrzehnten bemüht ist, derartige Crashstrukturen zu optimieren, sind in der Maschinenfahrzeugtechnik bisher die Wagenkästen (Lokomotiven und Wagons) in der Regel ohne besondere Rücksicht auf ihr Verformungsverhalten bei Kollision konstruiert.

Zwar ist es bereits üblich, an der Stirnseite eines Schienenfahrzeuges als Stoßsicherung seitliche Pufferelemente oder Crashboxen anzuordnen, welche in einem Crashfall zumindest einen Teil der Aufprallenergie absorbieren bzw. verzehren. Bei höheren Aufprallgeschwindigkeiten allerdings reicht die mit einer derartigen Stoßsicherung erzielbare Energieabsorption oftmals nicht aus, um den Wagenkasten wirksam vor Beschädigungen zu schützen. Insbesondere besteht die Gefahr, dass nach dem Ausschöpfen des Energieverzehrvermögens der seitlich angeordneten Pufferelemente oder Crashboxen eine extreme Verformung des Fahrzeugführerstandes auftritt, wobei unter Umständen nicht mehr sichergestellt werden kann, dass für den Triebfahrzeugführer ein hinreichender Überlebensraum gegeben ist.

Demnach liegt der Erfindung die Aufgabe zugrunde, einen zur Befestigung an der Stirnseite eines Schienenfahrzeuges ausgelegten Fahrzeugkopf dahingehend zu optimieren, dass die in einem Crashfall auf den Fahrzeugkopf einwirkende Aufprallenergie soweit wie möglich von der Struktur des Fahrzeugkopfes abgebaut werden kann, um die maximalen Beschleunigungen und Kräfte auf die Fahrzeugstruktur zu begrenzen, wobei ein unkontrolliertes Verformen der Konstruktion wirkungsvoll verhindert werden soll, mit dem Ziel, in einem Crashfall einen Überlebensraum für den Fahrzeugführer sicherzustellen.

Diese Aufgabe wird durch den Gegenstand des unabhängigen Patentanspruches 1 gelöst. Vorteilhafte Weiterbildungen des erfindungsgemäßen Fahrzeugkopfes sind in den abhängigen Ansprüchen angegeben.

Demnach wird zur Verbesserung des Crashverhaltens von Schienenfahrzeugen gemäß der Erfindung ein Fahrzeugkopf vorgeschlagen, der eine Fahrzeugkopfstruktur aufweist, welche vollständig aus Strukturelementen aufgebaut ist, wobei diese Strukturelemente vorrangig aus Faserverbundwerkstoff gebildet sind. Im Einzelnen gehören zu diesen die Fahrzeugkopfstruktur aufbauenden Strukturelementen sowohl Strukturelemente ohne Energieverzehr, welche nachfolgend als "erste Strukturelemente" bezeichnet werden, als auch Strukturelemente mit Energieverzehr, welche nachfolgend als "zweite Strukturelemente" bezeichnet werden. Zu den Strukturelementen ohne Energieverzehr, d.h. den ersten Strukturelementen, gehören alle Strukturelemente, die zur Ausbildung einer im Wesentlichen verformungssteifen, selbsttragenden Fahrzeugkopfstruktur dienen. Diese im Wesentlichen starre selbsttragende Struktur nimmt den Führerstand des Schienenfahrzeuges auf. Da somit der Führerstand von einer verformungssteifen Kopfstruktur umgeben ist, welche auch im Crashfall nicht signifikant verformt wird, bleibt innerhalb des Schienenfahrzeugkopfs der Überlebensraum für den Zugführer erhalten.

Hingegen dienen in funktioneller Hinsicht die Strukturelemente mit Energieverzehr, d.h. die zweiten Strukturelemente, dazu, die in einem Crashfall aufgrund einer Stoßkraftübertragung anfallende und in den Fahrzeugkopf eingeleitete Stoßenergie zumindest teilweise zu absorbieren bzw. abzubauen, damit die aus den ersten Strukturelementen aufgebaute selbsttragende Struktur des Fahrzeugkopfs nicht in Mitleidenschaft gezogen wird. Die zweiten Strukturelemente sind vorzugsweise an der von den ersten Strukturelementen aufgebauten selbstragenden Struktur des Fahrzeugkopfs befestigt. Insbesondere sind die zweiten Strukturelemente derart in der selbsttragenden Struktur aufgenommen, dass diese zusammen mit der selbsttragenden Struktur eine Einheit bilden.

Da bei der erfindungsgemäßen Lösung die Strukturelemente (erste und zweite Strukturelemente) vollständig aus Faserverbundwerkstoff gebildet sind, ist es insbesondere denkbar, die zweiten Strukturelemente stoffschlüssig mit den ersten Strukturelementen zu verbinden, beispielsweise zu verkleben. Demnach können die zweiten Strukturelemente in der aus den ersten Strukturelementen aufgebauten selbsttragenden Fahrzeugkopfstruktur integriert werden, wobei die zweiten Strukturelemente derart lösbar oder unlösbar in den ersten Strukturelementen aufgenommen sind, dass eine Einheit gebildet wird, welche eine Doppelfunktion aufweist, nämlich einerseits eine Tragfunktion, die durch die ersten Strukturelemente bereitgestellt wird, und andererseits eine Energieverzehrfunktion, die durch die zweiten Strukturelemente bereitgestellt wird.

Wie bereits angedeutet, sind die Strukturelemente, welche die Fahrzeugkopfstruktur aufbauen, vollständig aus Faserverbundwerkstoff gebildet. Hierbei ist es denkbar, durch Verwendung unterschiedlicher Faserverbund-/Faserverbund-Sandwich-Strukturen für die einzelnen Bereiche der Fahrzeugkopfstruktur die in einem Crashfall anfallende und in die Fahrzeugkopfstruktur eingeleitete Stoßenergie gezielt abzubauen, d.h. zu verzehren.

Dadurch, dass die die Fahrzeugkopfstruktur aufbauenden Strukturelemente nahezu vollständig aus Faserverbundwerkstoff gebildet sind, kann - im Vergleich zu einer in Metallbauweise ausgeführten Fahrzeugkopfstruktur - nicht nur das Gewicht der Fahrzeugkopfstruktur erheblich reduziert werden. Darüber hinaus zeichnen sich die aus Faserverbundwerkstoff ausgebildeten Strukturelemente durch ihre spezifische Festigkeit aus, so dass die aus den ersten Strukturelementen aufgebaute im Wesentlichen verformungssteife selbsttragende Fahrzeugkopfstruktur selbst im Kollisionsfall nicht versagt, d.h. sich unkontrolliert verformt, wodurch der Überlebensraum des Fahrzeugführers im Führerstand gewährleistet bleibt.

Da die zweiten Strukturelemente, welche zumindest teilweise die in einem Crashfall anfallende und in die Fahrzeugkopfstruktur eingeleitete Stoßenergie verzehren, ebenfalls aus Faserverbundwerkstoff bestehen, kann - im Vergleich zu herkömmlichen aus Metall gefertigten Verformungsrohren - eine wesentlich höhere gewichtsspezifische Energieabsorption erzielt werden. Hierzu ist erfindungsgemäß vorgesehen, dass die zweiten Strukturelemente ausgelegt sind, nach deren Ansprechen die in die zweiten Strukturelemente eingeleitete Stoßenergie zumindest teilweise durch nicht-duktile Zerstörung des Faserverbundwerkstoffes der zweiten Strukturelemente abzubauen.

Da die mit den ersten Strukturelementen aufgebaute selbsttragende Struktur des Fahrzeugkopfes im Wesentlichen verformungssteif ausgebildet ist, wird auch bei einer Kollision des Schienenfahrzeuges (Crashfall) ein Überlebensraum in dem von der selbsttragenden Kopfstruktur aufgenommenen Führerstand beibehalten. In diesem Zusammenhang ist es bevorzugt, dass die ersten Strukturelemente derart ausgebildet und miteinander verbunden sind, dass der in einem Crashfall nicht bereits durch die zweiten Strukturelemente abgebaute Anteil der in den Fahrzeugkopf eingeleiteten Stoßenergie in eine mit dem Fahrzeugkopf verbundene Wagenstruktur des Schienenfahrzeuges übertragen wird. Dort kann die Stoßenergie durch die Stoßsicherungselemente der Wagenstruktur des Schienenfahrzeuges schließlich verzehrt werden.

Für den Fall des Überschreitens der konstruktiv ausgelegten maximalen Energieaufnahmemenge der zweiten Strukturelemente bei höheren Kollisionsgeschwindigkeiten (bzw. Kollisionsenergien) sind die ersten Strukturelemente konstruktiv so gestaltet, dass diese kontrolliert verformen und somit eine weitere Energieaufnahme ohne (unkontrolliertes) Kollabieren der Fahrzeugkopfstruktur erfolgen kann.

In einer bevorzugten Realisierung der erfindungsgemäßen Lösung weisen zur Ausbildung der im Wesentlichen verformungssteifen selbsttragenden Kopfstruktur die ersten Strukturelemente zwei jeweils an den Seiten der Fahrzeugkopfstruktur angeordnete A-Säulen sowie eine jeweils den oberen Bereich der beiden A-Säulen fest verbindende Dachstruktur auf, wobei die A-Säulen und die damit fest verbundene Dachstruktur ausgebildet sind, den in einem Crashfall nicht bereits von den zweiten Strukturelementen abgebauten Anteil der in den Fahrzeugkopf eingeleiteten Stoßenergie in die mit dem Fahrzeugkopf verbundene Wagenstruktur des Schienenfahrzeuges zu übertragen. Hierbei ist es ferner denkbar, dass die ersten Strukturelemente auch Seitenstreben aufweisen, welche jeweils mit dem unteren Bereich der beiden A-Säulen fest verbunden sind und zur Übertragung von Stoßkräften in die Wagenstruktur des Schienenfahrzeuges dienen.

Alternativ oder zusätzlich zu der zuvor genannten Ausführungsform, bei welcher Seitenstreben vorgesehen sind, welche zur Stoßkraftübertragung von den beiden A-Säulen in die Wagenstruktur des Schienenfahrzeuges dienen, ist es denkbar, die A-Säulen beispielsweise jeweils bogenförmig auszubilden, wobei ferner ein unteres Strukturelement vorgesehen ist, welches mit den oberen Endbereichen der A-Säulen fest verbunden und ausgelegt ist, dem im Crashfall nicht bereits durch die zweiten Energieverzehrelemente abgebauten Teil der in die A-Säulen eingeleiteten Stoßkraft in die mit dem Fahrzeugkopf verbundene Wagenstruktur des Schienenfahrzeuges zu übertragen. Durch die bogenförmige Ausgestaltung der A-Säulen kann dabei auf Seitenstreben verzichtet werden.

Da die Seitenstreben bzw. die A-Säulen im Crashfall extremen Belastungen ausgesetzt sind und insbesondere ein unkontrolliertes Verformen, d.h. Versagen dieser Strukturelemente verhindert werden muss, ist es bevorzugt, wenn diese Strukturelemente aus einem aus Faserverbundwerkstoff gebildeten Hohlprofil bestehen, in welchem optional zur weiteren Erhöhung der Steifigkeit vorzugsweise ein Stützstoff, insbesondere ein Stützschaum aufgenommen ist.

Andererseits ist es im Hinblick auf die Dachstruktur bevorzugt, diese in Sandwich-Bauweise aus einem Faserverbundwerkstoff herzustellen. Selbstverständlich kommen hier aber auch andere Lösungen in Frage.

Um die beiden A-Säulen miteinander strukturell zu verbinden und somit die Steifigkeit der mit den ersten Strukturelementen ausgebildeten selbsttragenden Rahmenstruktur zu erhöhen, ist es bevorzugt, wenn die ersten Strukturelemente mindestens ein Brüstungselement aufweisen, welches zur strukturellen Verbindung der beiden A-Säulen den jeweils unteren Bereich der A-Säulen miteinander verbindet. Ferner ist es bevorzugt, wenn die ersten Strukturelemente eine verformungssteife Stirnwand aufweisen, welche ebenfalls aus Faserverbundwerkstoff gebildet und derart mit dem Brüstungselement verbunden ist, dass die verformungssteife Stirnwand zusammen mit dem Brüstungselement eine Stirnfläche der Fahrzeugkopfstruktur ausbilden, und somit den in der selbsttragenden Rahmenstruktur aufgenommenen Fahrzeugführerstand im Crashfall vor Intrusionen schützen. Daher wird eine Kollisions-Frontwand bereitgestellt, welche zumindest einen Bereich der kupplungsseitigen Stirnfläche der Fahrzeugkopfstruktur bildet, wobei das Brüstungselement und/oder die Stirnwand ein wichtiges Bauteil zur Penetrationsvermeidung darstellen/darstellt. Somit kann wirksam verhindert werden, dass in einem Crashfall Bauteile in den mit der selbsttragenden Rahmenstruktur ausgebildeten Raum, in welchem der Fahrzeugführerstand aufgenommen ist, eindringen können. Selbstverständlich sind aber auch andere Biegequerträgerstrukturen geeignet, um eine derartige Kollisions-Frontwand auszubilden. Vorzugsweise kann die die Kollisions-Frontwand ausbildende Stirnwand aus verschiedenen Faserverbund-/Faserverbund-Sandwich-Komponenten, insbesondere mit den Verstärkungsmaterialien Glas, Aramid, Dyneema und/oder Kohlefaser gefertigt werden. Insbesondere kommt hier eine Sandwich-Bauweise unter Verwendung von Faserverstärkungen in Frage. Aufgrund der konstruktiven Anordnung und Gestaltung der Strukturkomponente "Stirnwand" stellt die Stirnwand zusammen mit dem Brüstungselement ein entscheidendes strukturelles Verbindungselement zur Stabilisierung der gesamten selbsttragenden Struktur des Fahrzeugkopfes dar.

Wie bereits angedeutet, zeichnet sich die erfindungsgemäße Lösung unter anderem dadurch aus, dass in der mit den ersten Strukturelementen ausgebildeten selbsttragenden (starren) Rahmenstruktur des Schienenfahrzeugkopfes zweite Strukturelemente, d.h. Strukturelemente mit Energieverzehr, integriert sind. In einer bevorzugten Realisierung des erfindungsgemäßen Fahrzeugkopfes ist dabei vorgesehen, dass diese zweiten Strukturelemente mindestens ein aus Faserverbundwerkstoff gebildetes erstes Energieverzehrelement aufweisen, wobei dieses erste Energieverzehrelement ausgelegt ist, bei Überschreiten einer kritischen Stoßkraft anzusprechen und zumindest einen Teil der bei der Stoßkraftübertragung anfallenden und in das erste Energieverzehrelement eingeleiteten Stoßenergie durch nicht-duktile Zerstörung von zumindest einem Teil der Faserstruktur des ersten Energieverzehrelementes abzubauen. Dadurch, dass beim Energieverzehr der Faserverbundwerkstoff des Energieverzehrelementes nicht-duktil zerstört wird, erfolgt ein Energieverzehr durch Umwandlung der eingeleiteten Stoßenergie in Sprödbruchenergie, wobei zumindest ein Teil des Faserverbundwerkstoffes des Energieverzehrelementes zerfasert bzw. pulverisiert und somit das Energieverzehrelement zerstört wird.

Dieser Mechanismus des Zerfaserns und Pulverisierens zeichnet sich durch seinen hohen Ausnutzungsgrad beim Energieverzehr aus, wobei - im Vergleich zu beispielsweise einem in Metallbauweise ausgeführten Stauch- oder Verformungsrohr (Aufweitungs- oder Verengungsrohr) ein deutlich höherer gewichts- und bauraumspezifischer Energiebetrag verzehrt werden kann.

Für die Realisierung des aus Faserverbundwerkstoff gebildeten ersten Energieverzehrelementes kommen unterschiedliche Lösungen in Frage. Insbesondere ist es beispielsweise denkbar, als Energieverzehrelement eine Faserverbund-Sandwich-Struktur zu verwenden, die als Kernmaterial (Stützstoff) durch eine Wabenstruktur gebildet wird. Eine derartige idealerweise homogene Wabenstruktur mit konstantem Geometriequerschnitt zeigt während der Energieabsorption eine gleichmäßige Verformung des Werkstoffs mit geringen Verformungskraftamplituden bei gleichzeitig hohem Ausnutzungs- und Stauchungsgrad. Insbesondere kann mit einem derartigen Energieverzehrelement sichergestellt werden, dass beim Ansprechen dieses die zu verzehrende Energie nach einem vorab festlegbaren Ereignisablauf abgebaut wird. Selbstverständlich sind aber auch andere Ausführungsformen für das erste Energieverzehrelement denkbar.

Vorzugsweise ist an der Stirnseite des Brüstungselementes mindestens ein erstes Energieverzehrelement angeordnet, so dass die beim Energieverzehr auftretenden Verformungskräfte in das Brüstungselement eingeleitet werden. Dabei sollte das erste Energieverzehrelement an der Fahrzeugkontur bzw. den zur Verfügung stehenden Bauraum angepasst sein.

Wie bereits dargelegt, ist es denkbar, dass das erste Energieverzehrelement einen Faserverbund-Sandwichaufbau mit einem Wabenstrukurkern aufweist. Alternativ hierzu ist es selbstverständlich auch möglich, den Kern des ersten Energieverzehrelements aus einem Faserverbund-Rohrbündel auszubilden, wobei die Rohrmittelachsen des Rohrbündels in Fahrzeuglängsrichtung verlaufen.

Zusätzlich zu dem mindestens einen ersten Energieverzehrelement ist es bevorzugt, wenn die zweiten Strukturelemente mindestens ein ebenfalls aus Faserverbundwerkstoff gebildetes zweites Energieverzehrelement aufweisen, welches in struktureller Hinsicht identisch zu dem mindestens einen ersten Energieverzehrelement aufgebaut sein kann. Das mindestens eine zweite Energieverzehrelement sollte allerdings an den der Stirnseite des Fahrzeugkopfes zugewandten Flächen der A-Säulen angeordnet sein.

Durch diese spezielle Anordnung des ersten und zweiten Energieverzehrelementes werden unterschiedliche Kollisionsszenarios berücksichtigt, wobei insbesondere mit dem mindestens einen zweiten Energieverzehrelement, welches einer A-Säule zugeordnet ist, die bei einer Kollision mit einem relativ hohen Kollisionsgegner auftretenden und in den Schienenfahrzeugkopf eingeleiteten Stoßkräfte berücksichtigt werden.

Um andererseits den unteren Bereich des Schienenfahrzeugkopfes zu schützen, ist bei einer bevorzugten Realisierung der erfindungsgemäßen Lösung eine spezielle aus Faserverbundwerkstoff gebildete Unterbodenstruktur vorgesehen, welche mit den die selbsttragende Struktur des Schienenfahrzeugkopfes aufbauenden ersten Strukturelementen derart verbunden ist, dass der Boden des Fahrzeugkopfes gebildet wird.

Denkbar hierbei ist es, dass die Unterbodenstruktur ein aus Faserverbundwerkstoff gebildetes oberes Flächenelement und ein hiervon beabstandetes ebenfalls aus Faserverbundwerkstoff gebildetes unteres Flächenelement aufweist, wobei ferner aus Faserverbundwerkstoff gebildete Streben bzw. Spannten vorgesehen sind, welche das obere und untere Flächenelement fest miteinander verbinden. Hierbei ist es bevorzugt, dass in dieser Unterbodenstruktur weitere Strukturelemente mit Energieverzehr (d.h. zweite Strukturelemente) integriert sind. Denkbar dabei ist es, dass die zweiten Strukturelemente mindestens ein aus Faserverbundwerkstoff gebildetes drittes Energieverzehrelement aufweisen, welches in der Unterbodenstruktur des Fahrzeugkopfes aufgenommen und ausgelegt ist, bei Überschreiten einer kritischen Stoßkraft anzusprechen und zumindest einen Teil der bei der Stoßkraftübertragung anfallenden und in das dritte Energieverzehrelement eingeleiteten Stoßenergie durch nicht-duktile Zerstörung von zumindest einem Teil der Faserstruktur des dritten Energieverzehrelementes abzubauen.

Wenn vorgesehen ist, dass der Fahrzeugkopf eine Mittelpufferkupplung aufweist, die über einen Lagerbock an der Unterbodenstruktur des Fahrzeugkopfes angelenkt ist, ist es bevorzugt, dass die zweiten Strukturelemente ferner mindestens ein aus Faserverbundwerkstoff gebildetes viertes Energieverzehrelement aufweisen, welches zusätzlich zu dem mindestens einen dritten Energieverzehrelement in der Unterbodenstruktur in Stoßrichtung hinter dem Lagerbock angeordnet und ausgelegt ist, bei Überschreiten einer kritischen Stoßkraft anzusprechen und zumindest einen Teil der bei der Stoßkraftübertragung anfallenden und in das vierte Energieverzehrelement eingeleiteten Stoßenergie durch nicht-duktile Zerstörung von zumindest einem Teil der Faserstruktur des vierten Energieverzehrelementes abzubauen.

Das dritte und vierte Energieverzehrelement können in struktureller und funktioneller Hinsicht identisch oder zumindest ähnlich aufgebaut sein.

In einer bevorzugten Realisierung des dritten bzw. vierten Energieverzehrelementes ist vorgesehen, dass das dritte bzw. vierte Energieverzehrelement ein aus Faserverbundwerkstoff gebildetes Führungsrohr, d.h. beispielsweise ein zylinderförmiges Energieverzehrbauteil, sowie ein als Kolben ausgebildetes Druckrohr aufweist, wobei das Druckrohr mit dem Führungsrohr derart zusammenwirkt, dass sich bei Überschreiten einer kritischen in das dritte bzw. vierte Energieverzehrelement eingeleiteten Stoßkraft das Druckrohr und das Führungsrohr unter gleichzeitigem Verzehr von zumindest einem Teil der in das dritte bzw. vierte Energieverzehrelement eingeleiteten Stoßenergie relativ zueinander aufeinander zu bewegen. Der eigentliche Energieverzehr wird dadurch realisiert, dass das Führungsrohr mindestens einen Energieverzehrbereich aus Faserverbundwerkstoff aufweist, welcher bei der Bewegung des als Kolben ausgebildeten Druckrohres relativ zu dem Führungsrohr zumindest teilweise nicht-duktil zerfasert und pulverisiert wird.

Wie auch bei den anderen zu den zweiten Strukturelementen gehörenden Energieverzehrelementen (erstes und zweites Energieverzehrelement) wird somit zumindest ein Teil der eingeleiteten Stoßenergie dadurch abgebaut, dass der Energieverzehrbereich des Führungsrohres nicht plastisch derart verformt wird, wie es beispielsweise bei Verformungsrohren in Metallbauweise der Fall wäre, sondern zumindest teilweise in Einzelteile zerlegt wird. Mit anderen Worten, bei Ansprechen des dritten bzw. vierten Energieverzehrelementes wird die in das Energieverzehrelement eingeleitete Stoßenergie zum Zerfasern und Pulverisieren des Energieverzehrbereiches genutzt und somit zumindest teilweise abgebaut. Da das Zerfasern und Pulverisieren eines Werkstückes - im Vergleich zu einem üblichen (metallischen) plastischen Verformen - wesentlich mehr Energie erfordert, eignet sich das dritte bzw. vierte Energieverzehrelement insbesondere auch zum Abbau von hohen Stoßenergien.

Andererseits zeichnet sich ein aus Faserverbundwerkstoff ausgebildetes Energieverzehrelement mit seinem hohen gewichtsspezifischen Energieabsorptionsvermögen - im Vergleich zu herkömmlichen aus Metall ausgebildeten Energieverzehrelementen (beispielsweise Verformungsrohren) - durch seine Leichtbauweise aus, so dass das Gesamtgewicht des Fahrzeugkopfes erheblich reduziert werden kann.

Unter dem hierin verwendeten Ausdruck "Zerfasern des aus Faserverbundwerkstoff gebildeten Energieverzehrbereiches" ist ein (gewollt herbeigeführtes) Versagen der Faserstruktur des Faserverbundwerkstoffes zu verstehen, aus welchem der Energieverzehrbereich gebildet ist. Ein Zerfasern des aus Faserverbundwerkstoff gebildeten Energieverzehrbereiches ist insbesondere nicht mit dem Auftreten lediglich eines (Spröd-)Bruches im Energieverzehrbereich zu vergleichen. Vielmehr wird beim Zerfasern der Faserverbundwerkstoff des Energieverzehrbereiches in möglichst viele kleine Einzelbruchteile (Fragmente) zerlegt, wobei idealerweise für das Ausschöpfen des gesamten Energieabsorptionsvermögens des Faserverbundmaterials die gesamte Menge des das Energieverzehrelement ausbildenden Faserverbundwerkstoffes pulverisiert wird.

Bei der bevorzugten Ausführungsform des dritten bzw. vierten Energieverzehrelementes ist - wie bereits angedeutet - das Druckrohr als Kolben und zumindest der dem Druckrohr zugewandte Bereich des Führungsrohres als Zylinder ausgebildet, wobei das als Kolben ausgeführte Druckrohr mit dem Führungsrohr derart verbunden ist, dass bei Ansprechen des Energieverzehrelementes der Kolben (Druckrohr) in den Zylinder (Führungsrohr) hineinläuft und dabei den aus Faserverbundwerkstoff ausgebildeten Energieverzehrbereich nicht-duktil zerfasert.

Im Einzelnen ist es denkbar, dass ein dem Führungsrohr zugewandter Bereich des Druckrohres von einem dem Druckrohr zugewandten Bereich des Führungsrohres derart teleskopartig aufgenommen ist, dass die Stirnseite des dem Führungsrohr zugewandten Bereiches des Druckrohres an einen Anschlag des aus Faserverbundwerkstoff gebildeten Energieverzehrbereiches anstößt. Durch diesen teleskopartigen Aufbau ist sichergestellt, dass die bei Ansprechen des Energieverzehrelementes auftretende Relativbewegung zwischen dem Druckrohr und dem Führungsrohr geführt ist und die Funktionalität und das Verformungsverhalten auch unter Querkräften sichergestellt wird.

Um zu erreichen, dass beim Ansprechen des dritten bzw. vierten Energieverzehrelementes die Stoßenergie nur durch den aus Faserverbundwerkstoff ausgebildeten Energieverzehrbereich abgebaut wird, sollte die Stirnseite des dem Führungsrohr zugewandten Bereiches des Druckrohres eine im Vergleich zu dem aus Faserverbundwerkstoff gebildeten Energieverzehrbereich höhere Festigkeit aufweisen. Dann nämlich ist sichergestellt, dass die beim Ansprechen des (dritten bzw. vierten) Energieverzehrelementes auftretende Bewegung des Druckrohres relativ zu dem Führungsrohr nur eine Zerstörung des Energieverzehrbereiches zur Folge hat, wobei die anderen Komponenten des Energieverzehrelementes nicht versagen. Auf diese Weise lässt sich ein vorab festlegbarer Ereignisablauf beim Energieverzehr realisieren.

In einer bevorzugten Ausführungsform des dritten bzw. vierten Energieverzehrelementes ist das Druckrohr als Hohlkörper ausgebildet, welcher an seiner dem Führungsrohr zugewandten Stirnseite offen ist. Demnach sind die bei der Bewegung des Druckrohres relativ zu dem Führungsrohr entstehenden Bruchteile des aus Faserverbundwerkstoff gebildeten Energieverzehrbereiches zumindest teilweise im Inneren des Hohlkörpers aufnehmbar.

Diese Ausführungsform des dritten bzw. vierten Energieverzehrelementes liefert somit eine nach außen hin vollständig gekapselte Lösung, wobei insbesondere sichergestellt ist, dass beim Ansprechen des Energieverzehrelementes keine Teile, wie etwa Bruchteile oder Faserteile des Energieverzehrbereiches, umherfliegen, in den Fahrzeugführerraum intrudieren können und möglicherweise Personen verletzen oder andere Bauteile des Fahrzeugkopfes beschädigen oder gar zerstören.

Wie bereits angedeutet, wird mit der bevorzugten Ausführungsform des dritten bzw. vierten Energieverzehrelementes ein Energieverzehr dadurch realisiert, dass beim Ansprechen des Energieverzehrelementes der aus Faserverbundwerkstoff gebildete Energieverzehrbereich nach einem vorab festgelegten Ereignisablauf zumindest teilweise nicht-duktil zerfasert wird. Dabei hängt vorzugsweise die Länge des Energieverzehrbereiches, welche bei einer Bewegung des Druckrohres relativ zu dem Führungsrohr nicht-duktil zerfasert wird, von der Wegstrecke der Relativbewegung zwischen dem Druckrohr und dem Führungsrohr ab.

In einer bevorzugten Weiterbildung des erfindungsgemäßen Schienenfahrzeugkopfes ist ferner ein aus Faserverbundwerkstoff gebildeter Unterfahrschutz bzw. Bahnräumer vorgesehen. Denkbar hierbei ist es, dass dieser Unterfahrschutz an der Unterseite der Unterbodenstruktur des Schienenfahrzeugkopfes befestigt und ausgelegt ist, bei Überschreiten einer in den Unterfahrschutz eingeleiteten kritischen Stoßkraft durch kontrollierte Verformung zumindest einen Teil der bei der Stoßkraftübertragung anfallenden Stoßenergie abzubauen.

Alternativ hierzu ist es denkbar, dass der Unterfahrschutz über Führungsschienen mit der Unterseite der Unterbodenstruktur derart verbunden ist, dass der Unterfahrschutz nach Überschreiten einer in den Unterfahrschutz eingeleiteten kritischen Stoßkraft relativ zu der Unterbodenstruktur in Fahrzeuglängsrichtung verschiebbar ist, wobei ferner mindestens ein aus Faserverbundwerkstoff gebildetes Energieverzehrelement vorgesehen ist, welches derart angeordnet und ausgelegt ist, dass bei einer Verschiebung des Unterfahrschutzes relativ zu der Unterbodenstruktur der Faserverbundwerkstoff des Energieverzehrelementes unter gleichzeitigem Abbau von zumindest einem Teil der bei der Stoßkraftübertragung in den Unterfahrschutz eingeleiteten Stoßenergie nicht-duktil zerstört wird.

Zum Bereitstellen eines kollisionssicheren Schienenfahrzeugkopfes ist es ferner bevorzugt, eine Frontscheibe vorzusehen, die zumindest teilweise an der selbsttragenden Struktur des Fahrzeugkopfes befestigt ist, wobei diese Frontscheibe vorzugsweise ebenfalls eine Energieverzehrfunktion aufweist. Denkbar hierbei ist es, dass die Frontscheibe ein inneres und ein äußeres durchsichtiges (transparentes) Flächenelement aufweist, wobei diese Flächenelemente beabstandet voneinander angeordnet sind und zwischen ihnen einen Zwischenraum ausbilden. Dieser Zwischenraum kann mit einem Verbindungselement zwischen dem äußeren und inneren Flächenelement, beispielsweise in Form von einem durchsichtigen (transparenten) Energieabsorptionsschaum aufgefüllt werden. Ebenso ist es denkbar, das Verbindungselement in einem Randbereich der Flächenelemente im Zwischenraum vorzusehen. In diesem Fall kann der Randbereich mit weniger durchsichtigem Energieabsorptionsschaum aufgefüllt werden.

Denkbar ist natürlich auch für diese Art der Frontscheiben-Energieabsorption, die Konstruktion mehrschichtig auszuführen, d. h. mehrere im definierten Abstand mit Verbindungselementen übereinander befestigte Flächenelemente anzuordnen.

Nachfolgend werden unter Bezugnahme auf die beigefügten Zeichnungen beispielhafte Ausführungsformen des erfindungsgemäßen Schienenfahrzeugkopfes beschrieben.

Es zeigen:
- Fig. 1: eine perspektivische Ansicht auf eine erste Ausführungsform der Fahrzeugkopfstruktur des erfindungsgemäßen Fahrzeugkopfes;
- Fig. 2: eine Seitenansicht auf die Fahrzeugkopfstruktur gemäß Fig. 1;
- Fig. 3: eine Seitenansicht auf den Fahrzeugkopf gemäß der ersten Ausführungsform mit einer Struktur gemäß Fig. 1 und einem angedeuteten Außendesign;
- Fig. 4: eine Seitenansicht auf eine A-Säule mit am unteren Bereich der A-Säule befestigter Seitenstrebe und am oberen Bereich der A-Säule befestigter Dachstruktur;
- Fig. 5: eine perspektivische Ansicht auf die Seitenstrebe gemäß Fig. 4;
- Fig. 6: eine perspektivische Ansicht auf die bei der Fahrzeugkopfstruktur gemäß Fig. 1 zum Einsatz kommende Dachstruktur;
- Fig. 7: eine perspektivische Ansicht auf das bei der Fahrzeugkopfstruktur gemäß Fig. 1 zum Einsatz kommende Brüstungselement mit daran befestigten ersten Energieverzehrelementen;
- Fig. 8: eine perspektivische Ansicht auf die bei der Fahrzeugkopfstruktur gemäß Fig. 1 zum Einsatz kommende Unterbodenstruktur in einer teilgeschnitten Ansicht;
- Fig. 9: eine perspektivische Ansicht auf Komponenten der Unterbodenstruktur gemäß Fig. 8;
- Fig. 10: eine Seitenansicht auf ein in der Unterbodenstruktur gemäß Fig. 8 zum Einsatz kommendes drittes Energieverzehrelement in einer Schnittansicht;
- Fig. 11: das in Fig. 10 gezeigte dritte Energieverzehrelement in einer Explosionsdarstellung;
- Fig. 12: einen Ausschnitt aus dem dritten Energieverzehrelement gemäß Fig. 10;
- Fig. 13: eine Seitenansicht auf das in der Unterbodenstruktur gemäß Fig. 8 zum Einsatz kommende vierte Energieverzehrelement in einer teilgeschnittenen Ansicht;
- Fig. 14: das in Fig. 13 dargestellte vierte Energieverzehrelement in einer Explosionsdarstellung;
- Fig. 15: eine alternative Ausführungsform für das vierte Energieverzehrelement;
- Fig. 16: eine perspektivische Ansicht auf eine Ausführungsform des bei der Fahrzeugkopfstruktur gemäß Fig. 1 zum Einsatz kommenden Unterfahrschutzes;
- Fig. 17: eine alternative Ausführungsform des Unterfahrschutzes;
- Fig. 18: eine alternative Ausführungsform des Unterfahrschutzes; und
- Fig. 19: eine alternative Ausführungsform der erfindungsgemäßen Fahrzeugkopfstru ktu r.

Nachfolgend wird unter Bezugnahme auf die Zeichnungen eine erste Ausführungsform der Fahrzeugkopfstruktur 100 beschrieben, die bei dem erfindungsgemäßen Fahrzeugkopf einsetzbar ist.

Im Einzelnen ist in Fig. 1 die erste Ausführungsform der Fahrzeugkopfstruktur 100 in einer perspektivischen Ansicht gezeigt. Fig. 2 zeigt die Fahrzeugkopfstruktur 100 gemäß Fig. 1 in einer Seitenansicht. Eine Seitenansicht auf den Fahrzeugkopf gemäß der ersten Ausführungsform mit einer Fahrzeugkopfstruktur 100 gemäß Fig. 1 bzw. Fig. 2 und einem angedeuteten Außendesign 102 ist in Fig. 3 gezeigt.

Demnach handelt es sich bei der dargestellten Ausführungsform um eine Fahrzeugkopfstruktur 100, welche ausgelegt ist, an der Stirnseite eines (nicht explizit dargestellten) Schienenfahrzeuges befestigt zu werden. Die Fahrzeugkopfstruktur 100 ist vollständig aus Strukturelementen aufgebaut, die nachfolgend unter Bezugnahme insbesondere der Figuren 4 bis 18 beschrieben werden. Diese Strukturelemente, aus welchen die Fahrzeugkopfstruktur 100 aufgebaut ist, sind durchweg aus Faserverbundwerkstoff gebildet und können in Differential-, Integral- oder Mischbauweise ausgeführt werden. Unter Berücksichtigung der Festigkeits- und Fertigungsvorteile der Faserverbund-/Faserverbund-Sandwich-Strukturen mit Zielstellung des Leichtbaus wird eine weitestgehend integrale Bauweise des Schienenfahrzeugkopfes vorgesehen.

Faserverbundwerkstoffe sind aus in polymere Matrixsysteme eingebetteten Verstärkungsfasern aufgebaut. Während die Matrix die Fasern in einer vorbestimmten Position hält, Spannungen zwischen den Fasern überträgt und die Fasern vor äußeren Einflüssen schützt, kommt den Verstärkungsfasern die tragenden mechanischen Eigenschaften zu. Als Verstärkungsfasern sind insbesondere Glas-, Aramid- und Kohlenstofffasern geeignet. Da Aramidfasern aufgrund ihrer Dehnbarkeit nur eine relativ niedrige Steifigkeit aufweisen, sind zur Ausbildung der jeweiligen Energieverzehrelemente der Fahrzeugkopfstruktur 100 insbesondere Glas- und Kohlenstofffasern bevorzugt. Allerdings eignen sich Aramidfasern beispielsweise bei der Ausbildung der verformungssteifen Stirnwand 15, welche dazu dient, einen in der selbsttragenden Struktur des Fahrzeugkopfes aufgenommenen Fahrzeugführerstand 101 im Crashfall vor Intrusionen zu schützen.

Zur Konstruktion der jeweiligen Strukturelemente der Fahrzeugkopfstruktur 100 wird in bevorzugter Weise eine bestimmte Faserarchitektur bzw. ein bestimmter Lagenaufbau realisiert, um an den zu erwartenden Lastfall angepasste Eigenschaften der Strukturelemente zu erhalten. Insbesondere ist es bevorzugt, als Material für die Strukturelemente, welche die verformungssteife, selbsttragende Struktur des Fahrzeugkopfes 100 aufbauen, einen kohlenstofffaserverstärkten Kunststoff einzusetzen, da ein derartiger Werkstoff sehr hohe spezifische Festigkeiten aufweist. Durch die materielle Festlegung des Lagen- und Sandwichaufbaus einschließlich des Materixsystems und des Fertigungsverfahrens werden nicht nur die Lasten in Stoßkraftrichtung, die weitgehend der Fahrzeuglängsrichtung entspricht, aufgenommen, sondern auch alle im Betrieb und im Kollisionsfall räumlich angreifenden weiteren Lasten, d.h. Querkräfte und Momente.

Wie bereits eingangs angedeutet, zeichnet sich eine Fahrzeugkopfstruktur 100, welche nach den erfindungsgemäßen Lehren ausgebildet ist, dadurch aus, dass diese vollständig aus Strukturelementen aufgebaut ist, die aus Faserverbundwerkstoff gebildet sind, wobei die die Fahrzeugkopfstruktur 100 aufbauenden Strukturelemente einerseits Strukturelemente ohne Energieverzehr ("erste Strukturelemente") und andererseits Strukturelemente mit Energieverzehr ("zweite Strukturelemente") aufweisen. Die ersten Strukturelemente sind derart ausgebildet und direkt miteinander verbunden, dass zur Aufnahme eines Fahrzeugführerstandes 101 eine im Wesentlichen verformungssteife, selbsttragende Kopfstruktur ausgebildet wird.

Bei der in den Zeichnungen dargestellten Ausführungsform der Fahrzeugkopfstruktur 100 gehören zu den ersten Strukturelementen, welche also die im Wesentlichen verformungssteife, selbsttragende Struktur der Fahrzeugkopfstruktur 100 ausbilden, insbesondere zwei jeweils seitlich der Fahrzeugkopfstruktur 100 angeordneten A-Säulen 10, 10' sowie eine jeweils den oberen Bereich der beiden A-Säulen 10, 10' fest verbindende Dachstruktur 11. Bei der Ausführungsform der Fahrzeugkopfstruktur 100 beispielsweise gemäß Fig. 1 gehören zu den ersten Strukturelementen ferner Seitenstreben 12, 12', welche jeweils mit dem unteren Bereich der beiden A-Säulen 10, 10' fest verbunden sind und zur Übertragung von Stoßkräften in die Wagenstruktur des Schienenfahrzeuges (nicht explizit dargestellt) dienen.

In Fig. 4 ist eine Seitenansicht auf eine A-Säule 10 dargestellt, welche mit einer Seitenstrebe 12 und einer Dachstruktur 11 verbunden ist, wobei diese Kombination aus A-Säule 10, Seitenstrebe 12 und Dachstruktur 11 bei der in Fig. 1 dargestellten Ausführungsform der Fahrzeugkopfstruktur zum Einsatz kommt.

In Fig. 5 ist die Seitenstrebe 12 in einer perspektivischen Ansicht gezeigt.

Zusätzlich zu den ersten Strukturelementen, welche die verformungssteife, selbsttragende Fahrzeugkopfstruktur 100 aufbauen, gehört bei der dargestellten Ausführungsform der Fahrzeugkopfstruktur 100 ferner ein Brüstungselement 14 sowie die bereits erwähnte verformungssteife Stirnwand 15. Das Brüstungselement 14, welches bei der in Fig. 1 dargestellten Ausführungsform der Fahrzeugkopfstruktur 100 zum Einsatz kommt, ist in einer separaten Darstellung in Fig. 7 gezeigt.

Fig. 6 zeigt die Dachstruktur 11, welche bei der Ausführungsform gemäß Fig. 1 verwendet wird.

Die erfindungsgemäße Fahrzeugkopfstruktur 100 weist - wie bereits angedeutet - neben den ersten Strukturelementen auch noch zweite Strukturelemente auf, d.h. Strukturelemente mit Energieverzehr. Zu diesen zweiten Strukturelementen gehören einerseits aus Faserverbundwerkstoff gebildete erste Energieverzehrelemente 20, 20'. Dabei ist vorgesehen, dass an der Stirnseite des Brüstungselementes 14 mindestens ein erstes Energieverzehrelement - in der Darstellung gemäß Fig. 1 und insbesondere gemäß Fig. 7 genau zwei erste Energieverzehrelemente 20, 20' - angeordnet sind.

Diese an der Stirnseite des Brüstungselementes 14 angeordneten ersten Energieverzehrelemente 20, 20' sind aus Faserverbund-/Faserverbund-Sandwich-Werkstoff gebildet und ausgelegt, bei Überschreiten einer kritischen Stoßkraft anzusprechen und zumindest einen Teil der bei der Stoßkraftübertragung anfallenden und in das erste Energieverzehrelement 20, 20' eingeleiteten Stoßenergie durch nicht-duktile Zerstörung von zumindest einem Teil der Faserstruktur des ersten Energieverzehrelements 20, 20' abzubauen.

Andererseits gehören zu den zweiten Strukturelementen ebenfalls aus Faserverbund-/Faserverbund-Sandwich-Werkstoff gebildete zweite Energieverzehrelemente 21, 21', die den beiden A-Säulen 10, 10' der tragenden Struktur des Fahrzeugkopfs 100 zugeordnet sind. Bei der in Fig. 1 dargestellten Ausführungsform der Fahrzeugkopfstruktur 100 ist an jeder der Stirnseite der Fahrzeugkopfstruktur 100 zugewandten Fläche der A-Säulen 10, 10', jeweils ein zweites Energieverzehrelement 21, 21' angeordnet. Wie auch die ersten Energieverzehrelemente 20, 20' sind die zweiten Energieverzehrelemente 21, 21' aus Faserverbund-/Faserverbund-Sandwich-Werkstoff gebildet und ausgelegt, bei Überschreiten einer kritischen Stoßkraft anzusprechen und zumindest einen Teil der bei der Stoßkraftübertragung anfallenden und in das zweite Energieverzehrelement 21, 21' eingeleiteten Stoßenergie durch nicht-duktile Zerstörung von zumindest einem Teil der Faserstruktur des zweiten Energieverzehrelements 21, 21' abzubauen.

Die ersten und zweiten Energieverzehrelemente 20, 20' bzw. 21, 21' sind mit den entsprechenden ersten Strukturelementen, d.h. dem Brüstungselement 14 und den A-Säulen 10, 10', vorzugsweise stoffschlüssig fest verbunden, insbesondere verklebt.

Die A-Säulen 10, 10' und die damit fest verbundene Dachstruktur 11 bilden zusammen mit den Seitenstreben 12, 12' und dem Brüstungselement 14 eine selbsttragende verformungssteife Kopfstruktur, welche sowohl betriebsfest als auch kollisionssicher ausgelegt ist, den im Crashfall nicht bereits von den zweiten Strukturelementen abgebauten Anteil der in den Fahrzeugkopfstruktur 100 eingeleiteten Stoßenergie durch die verformungssteife Fahrzeugkopfstruktur 100 kontrolliert abzubauen, um die auf den Führerstand und die mit dem Fahrzeugkopf verbundene Wagenkastenstruktur des Schienenfahrzeuges wirkenden Beschleunigungen und Kräfte zu begrenzen.

In einer bevorzugten Realisierung der erfindungsgemäßen Lösung bestehen die Seitenstreben 12, 12' und die A-Säulen 10, 10' aus einem aus Faserverbundwerkstoff gebildeten Hohlprofil, in welchem zur Erhöhung der Steifigkeit der Seitenstreben 12, 12' bzw. der A-Säulen 10, 10' ein Stützmaterial beispielsweise in Form eines Schaums eingefüllt ist. Andererseits empfiehlt es sich, die Dachstruktur 11 in SandwichBauweise aus einem Faserverbundwerkstoff herzustellen.

Das Brüstungselement 14 dient in erster Linie zur strukturellen Verbindung der beiden A-Säulen 10, 10' so dass dieses Brüstungselement 14 den jeweils unteren Bereich der beiden A-Säulen 10, 10' miteinander verbindet. Die bereits erwähnte verformungssteife Stirnwand 15 ist derart mit dem Brüstungselement 14 verbunden, dass eine Stirnfläche der Fahrzeugkopfstruktur 100 ausgebildet wird, um den in der selbsttragenden Struktur aufgenommenen Fahrzeugführerstand 101 im Crashfall vor Intrusionen zu schützen.

Nachfolgend wird unter Bezugnahme auf die Figuren 8 und 9 die Unterbodenstruktur 16 beschrieben, welche bei der in Fig. 1 dargestellten Fahrzeugkopfstruktur 100 vorgesehen ist.

Im Einzelnen ist die Unterbodenstruktur 16 aus Faserverbund-/Faserverbund-Sandwich-Werkstoff ausgebildet und mit ersten Strukturelementen der Fahrzeugkopfstruktur 100 derart verbunden, dass der Boden des Führerstandes 101 bzw. der Boden der Fahrzeugkopfstruktur 100 gebildet wird.

Wie es insbesondere der Darstellung in Fig. 8 entnommen werden kann, weist die Unterbodenstruktur 16 ein aus Faserverbund-/Faserverbund-Sandwich-Werkstoff gebildetes oberes Flächenelement 16a und ein hiervon beabstandetes, ebenfalls aus Faserverbundwerkstoff gebildetes unteres Flächenelement 16b auf, wobei diese Flächenelemente 16a, 16b voneinander beabstandet sind. Ferner sind aus Faserverbundwerkstoff gebildete Streben 16c vorgesehen, welche das obere und untere Flächenelement 16a, 16b fest miteinander verbinden.

In der Unterbodenstruktur 16 sind bei der dargestellten Ausführungsform der erfindungsgemäßen Fahrzeugkopfstruktur 100 zwei dritte Energieverzehrelemente 22, 22' aufgenommen, wobei diese dritten Energieverzehrelemente 22, 22' jeweils einen Crashpuffer darstellen.

Andererseits weist die Fahrzeugkopfstruktur 100 gemäß der in Fig. 1 dargestellten Ausführungsform eine Crashkupplung mit integrierten Energieverzehrelementen auf, welche im Wesentlichen aus einem vierten Energieverzehrelement 23, einem Lagerbock 31 sowie einer Mittelpufferkupplung 30 besteht. Wie in Fig. 9 gezeigt, ist das vierte Energieverzehrelement 23 in der Unterbodenstruktur 16 in Stoßrichtung hinter dem Lagerbock 31 angeordnet und dient zum Verzehr von zumindest einem Teil der über die Mittelpufferkupplung 30 in die Unterbodenstruktur 16 eingeleiteten irreversiblen Stoßenergie.

Nachfolgend werden unter Bezugnahme auf die Darstellungen in den Figuren 10 bis 12 der Aufbau und die Funktionsweise der bei der dargestellten Ausführungsform zum Einsatz kommenden dritten Energieverzehrelemente (Crashpuffer) näher beschrieben.

Der Darstellung in den Figuren 10 und 11 kann entnommen werden, dass das dritte Energieverzehrelement 22, 22' im Wesentlichen aus einem Führungsrohr 60 und einem Druckrohr 62 besteht. Im Einzelnen ist das Druckrohr 62 als Kolben und zumindest der dem Druckrohr 62 zugewandte Bereich des Führungsrohres 60 als Zylinder ausgebildet. Der dem Führungsrohr 60 zugewandte Bereich des als Kolben ausgebildeten Druckrohres 62 ist teleskopartig von dem als Zylinder ausgebildeten Bereich des Führungsrohres 60 aufgenommen.

Das Führungsrohr 60 ist einstückig aus Faserverbundwerkstoff ausgebildet. Im Einzelnen weist das Führungsrohr 60 einen Energieverzehrbereich 61 sowie einen an den Energieverzehrbereich angrenzenden Führungsbereich auf.

Wie es insbesondere der Darstellung in Fig. 12 entnommen werden kann, ist am Übergang zwischen dem Energieverzehrbereich 61 und dem Führungsbereich eine Kante vorgesehen, welche einen Anschlag 63 ausbildet, an den das als Kolben ausgebildete Druckrohr 62 anstößt. Im Einzelnen ist somit der Führungsrohr 60 als ein aus Faserverbundwerkstoff ausgebildeter rohrförmiger Körper ausgeführt, der im Inneren einen Absatz aufweist, welcher den Anschlag 63 ausbildet. Andererseits ist das als Kolben ausgebildete Druckrohr 62 als ein rohrförmiger Körper ausgeführt, der eine Innenfase 66 aufweist (vgl. Fig. 12).
Selbstverständlich ist es ebenso denkbar, das hier exemplarisch dargestellte Führungsrohr 60 und das Druckrohr 62, jeweils mit einem Kreisringquerschnitt gezeigt, mit anderen Querschnittsgeometrien, beispielsweise mit ovalen, rechteckigen, quadratischen, drei- oder fünfeckigen Querschnittsgeometrien auszuführen.

Wie es der Darstellung in Fig. 12 entnommen werden kann, ist es grundsätzlich denkbar, dass die Stirnseite des dem Führungsrohr 60 zugewandten Bereiches des als Kolben ausgebildeten Druckrohres 62 an den Anschlag 63 des Energieverzehrbereiches 61 direkt anstößt. Alternativ hierzu ist es allerdings auch denkbar, dass an der Stirnseite des als Kolben ausgebildeten Druckrohres 62 ein Kegelring 64 vorgesehen ist, so dass dieser Kegelring 64 an den Anschlag 63 des Führungsrohres 60 anstößt (vgl. Fig. 10 und Fig. 11). Der Kegelring 64 sollte dabei fest mit der Stirnseite des Druckrohres 62 verbunden sein.

Der Führungsbereich des Führungsrohres 60 ist bei der in Fig. 10 und Fig. 11 dargestellten Ausführungsform als Führungsrohr ausgebildet, dessen Innendurchmesser größer als der Außendurchmesser des als Kolben ausgebildeten Druckrohres 62 ist. Auf diese Weise kann der dem Führungsrohr 60 zugewandte Bereich des Druckrohres 62 teleskopartig von dem Führungsrohr 60 aufgenommen werden.

Wie es insbesondere der Darstellung in Fig. 10 entnommen werden kann, weist das insgesamt rohrförmig ausgebildete Führungsrohr 60 innerhalb des Energieverzehrbereiches 61 einen Innendurchmesser auf, welcher kleiner als der Außendurchmesser des Druckrohres 62 ist (vgl. hierzu auch die Darstellung in Fig. 12). Die beim Übergang zwischen dem Führungsbereich und dem Energieverzehrbereich 61 vorgesehene Kante 63 stellt somit einen Anschlag dar, an den das als Kolben ausgebildete Druckrohr 62 anstößt. Die konstruktive Gestaltung dieses Übergangsbereichs als Triggerstelle für das Druckrohr 62 beeinflusst maßgeblich die Anfangskraftspitze und das Kraft-Verformungs-Verhalten des Faserverbund-Energieverzehrelements (Druckrohr 62).

Das in den Figuren 10 und 11 exemplarisch dargestellte dritte Energieverzehrelement 22, 22' ist dahingehend ausgelegt, dass in das Energieverzehrelement 22, 22', und insbesondere in das als Kolben ausgebildete Druckrohr 62 eingeleitete Stoßkräfte in die dem Führungsrohr 60 abgewandte Stirnseite des Druckrohres 62 eingeleitet werden. Hierzu ist es denkbar, an der dem Führungsrohr 60 abgewandten Stirnseite des Druckrohres 62 einen Aufkletterschutz 65 anzubringen.

Die für das Ansprechen des dritten Energieverzehrelementes 22, 22' kritische Stoßkraft wird durch die Materialeigenschaften und konstruktive Gesaltung, insbesondere im Übergangsbereich (Triggerbereich, Anschlag 63) festgelegt. Im Einzelnen wird die für das Ansprechen des dritten Energieverzehrelementes 22, 22' kritische Stoßkraft durch die Materialeigenschaften und konstruktive Gestaltung des Energieverzehrbereiches 61 bestimmt. Beim Ansprechen des dritten Energieverzehrelementes 22, 22' wird das Faserverbundmaterial der Innenwand des Energieverzehrbereiches 61 von dem sich relativ zu dem Führungsrohr 60 in Richtung des Energieverzehrbereiches 61 bewegenden Druckrohr 62 nicht-duktil zerfasert.

Wesentlich ist dabei, dass von dem sich in Richtung Energieverzehrbereich 61 bewegenden Druckrohr 62 nur das Material des Energieverzehrbereiches 61 nicht-duktil zerfasert wird, welches die Innenwand des Energieverzehrbereiches 61 bildet. Beim Energieverzehr schiebt sich somit das Druckrohr 62 weiter in das Führungsrohr 60 hinein und schabt dabei den Innenbereich des Energieverzehrbereiches 61 aus. Bei diesem Abschaben wird Material des Energieverzehrbereiches 61 zerfasert, wobei die Außenwand des Energieverzehrbereiches 61 jedoch nicht in Mitleidenschaft gezogen wird. Die verbleibende Außenwand des Energieverzehrbereiches 61 dient als Führungsfläche zum Führen der Bewegung des Druckrohres 62 gegenüber dem Führungsrohr 60.

Damit beim Ansprechen des dritten Energieverzehrelementes 22, 22' nur das Faserverbundmaterial des Energieverzehrbereiches 61, und nicht beispielsweise das Material des Druckrohres 62 zerfasert wird, sollte die Stirnseite des Druckrohres 62 eine im Vergleich zu dem Energieverzehrbereich 61 höhere Festigkeit aufweisen.

Wie es insbesondere der Darstellung in Fig. 12 entnommen werden kann, ist das als Kolben ausgeführte Druckrohr 62 als ein an seiner dem Führungsrohr 60 zugewandten Stirnseite offener Hohlkörper ausgebildet, wobei dieser Hohlkörper eine Innenfase 66 aufweist. Die bei der Bewegung des Druckrohres 62 relativ zu dem Führungsrohr 60 entstehenden Bruchteile des aus Faserverbundwerkstoff gebildeten Energieverzehrbereiches 61 werden dabei im Inneren des Hohlkörpers aufgenommen. Dies hat den Vorteil, dass bei dem Zerfasern des Energieverzehrbereiches 61 keine Bruchteile des Faserverbundwerkstoffes nach außen gelangen können.

Nachfolgend wird unter Bezugnahme auf die Darstellungen in den Figuren 13 bis 15 mögliche Ausführungsformen für das vierte Energieverzehrelement 23 beschrieben, welches in der Unterbodenstruktur 16 der Fahrzeugkopfstruktur 100 vorgesehen ist.

Im Einzelnen dient das vierte Energieverzehrelement 23 zur Absorption der über die Mittelpufferkupplung 30 in die Unterbodenstruktur 16 eingeleiteten Stoßkräfte im Crashfall. Hierzu ist das vierte Energieverzehrelement 23 in Stoßrichtung hinter dem Lagerbock 31 angeordnet, über den die Mittelpufferkupplung 30 in horizontaler und vertikaler Richtung schwenkbar ist.

Das vierte Energieverzehrelement 23 weist ein vorzugsweise aus Faserverbundwerkstoff ausgebildetes Führungsrohr 60, ein Crashrohr 61 sowie ein Druckrohr 62 auf. Im Einzelnen sind bei der in Fig. 13 dargestellten Ausführungsform in dem der Mittelpufferkupplung 30 zugewandten Bereich des Führungsrohres 60 das Crashrohr 61 und in dem gegenüberliegenden Bereich das Druckrohr 62 teleskopartig aufgenommen. Zwischen dem Crashrohr 61 und dem Druckrohr 62 ist eine Verjüngung 64 beispielsweise in Gestalt eines Kegelringes angeordnet. Im Crashfall reißen die Verbindungselemente der Kupplung 30 von dem Lagerbock 31 ab. Die im Führungsrohr 60 geführte Kupplung drückt auf einen Fangteller 32. Der Fangteller 32 leitet die Stoßkraft in das Druckrohr 62 ein, welches sich relativ zu dem Führungsrohr 60 in Richtung des Crashrohres 61 bewegt. Dabei drückt das Druckrohr 62 über die Verjüngung 64 auf das Crashrohr 61. Beim Erreichen der dafür ausgelegten Verformungskraft stülpen sich die Verjüngung 64 und das Druckrohr 62 über das Crashrohr 61, welches nicht-duktil zerfasert und dabei die bei der Stoßkraftübertragung anfallende Stoßenergie zumindest teilweise absorbiert. Das umgeformte bzw. zerfaserte Material des Crashrohrs 61 verbleibt dabei im Druckrohr 62.

Wie auch bei dem unter Bezugnahme auf die Darstellungen in den Figuren 10 und 11 zuvor beschriebenen dritten Energieverzehrelement 22, 22' ist es bevorzugt, wenn sämtliche Bauteile des vierten Energieverzehrelementes 23 aus einem Faserverbundwerkstoff gebildet sind. Gegebenfalls kann jedoch die Verjüngung 64 aus einer Metallstruktur ausgebildet sein.

In Fig. 15 ist eine alternative Ausführungsform zu dem vierten Energieverzehrelement 23 dargestellt. Wie auch das Energieverzehrelement 23 gemäß den Figuren 13 und 14 besteht die in Fig. 14 dargestellte Ausführungsform aus einem Stütz- bzw. Druckrohr 62, einer Verjüngung 64, einem Führungsrohr 60 und einem Crashrohr 61, wobei allerdings diesmal das Crashrohr 61 in dem der Mittelpufferkupplung 30 zugewandten Bereich des Führungsrohres 60 vorgesehen ist. Im Crashfall reißt die Kupplung 30 von dem Lagerbock 31 ab und drückt auf den Fangteller 32, wobei der Fangteller 32 die Stoßkraft in das Crashrohr 61 einleitet, so dass das Crashrohr 61 in die Verjüngung 64 gedrückt wird. Beim Erreichen des Verformungskraftniveaus schiebt sich das Crashrohr 61 durch die Verjüngung 64 in das Druckrohr 62, welches auch gleichzeitig ein Teil des Führungsrohres 60 sein kann (vgl. Fig. 12). Der Energieverzehr findet wieder durch das Verjüngen des Crashrohres 60 statt. Das umgeformte bzw. zerfaserte Material des Crashrohres 60 verbleibt im Druckrohr 62.

In Fig. 16 ist in einer perspektivischen Ansicht ein aus Faserverbund/-Faserverbund-Sandwich-Werkstoff gebildeter Unterfahrschutz 24 dargestellt, welcher an der Unterseite der Unterbodenstruktur 16 der in Fig. 1 dargestellten Fahrzeugkopfstruktur 100 befestigt und ausgelegt ist, bei Überschreiten einer in den Unterfahrschutz 24 eingeleiteten kritischen Stoßkraft durch kontrollierte Verformung zumindest einen Teil der bei der Stoßkraftübertragung anfallenden Stoßenergie abzubauen.

In den Figuren 17 und 18 sind alternative Ausführungsformen des Unterfahrschutzes 24 dargestellt.

Im Einzelnen ist bei diesen Ausführungsformen jeweils der Unterfahrschutz 24 über ein Schienensystem 17 mit der Unterbodenstruktur 16 verbunden. Bei der in Fig. 17 dargestellten Ausführungsform besteht der Unterfahrschutz 24 aus Faserverbundwerkstoff bzw. Faserverbund-Sandwich-Materialien und weist mehrere Energieverzehrelemente 25, 25', 26, 26' (zwei im vorderen und zwei im hinteren Bereich) auf. Die Energieverzehrelemente 25, 25' mit verschiedenen Verformungskraftniveaus absorbieren zuerst im vorderen Bereich Kollisionsenergie, danach wird der Unterfahrschutz 24 innerhalb der Schienen 17 auf die zweiten Energieverzehrelemente 26, 26' geschoben.

Bei der in Fig. 18 dargestellten Ausführungsform des Unterfahrschutzes 24 wird im Crashfall der Unterfahrschutz 24 entlang der Führungsschiene 17 auf Crashelemente 25, 25' geschoben.

In Fig. 19 sind Teile einer weiteren Ausführungsform der Fahrzeugkopfstruktur 100 in einer perspektivischen Darstellung gezeigt. Das Charakteristische dieser Ausführungsform ist insbesondere in den A-Säulen 10 zu sehen, wobei in Fig. 19 der Übersichtlichkeit halber nur eine der beiden A-Säulen gezeigt ist. Die A-Säulen 10 bei der in Fig. 19 dargestellten Ausführungsform weisen eine insgesamt gebogene Struktur auf, so dass die in die A-Säulen 10 eingeleiteten Kräfte direkt in das Untergestell 16 ohne zusätzliche Seitenstrebe übertragen werden können. Diese spezielle Variante lässt ein starkes reversibles Einfedern der A-Säulen 10 im Crashfall zu. Im hufeisenförmigen Untergestell 16 sind die Crashpuffer 22, 22' integriert, wobei der Kupplungsanschluss über ein integrales Stützrohr 23 erfolgt.

Die Erfindung ist nicht auf die in den Zeichnungen beispielhaft dargestellten Ausführungsformen beschränkt, sondern ergibt sich aus einer Zusammenschau sämtlicher hierin offenbarter Merkmale.

### Bezugszeichenliste

- 10, 10': A-Säule
- 11: Dachstruktur (Dach B3)
- 12, 12': Seitenstrebe (Seitenstrebe B1)
- 14: Brüstungselement (Brüstung B4)
- 15: Stirnwand (Stirnwand B5)
- 16: Unterbodenstruktur (untere Struktur B6)
- 16a: oberes Flächenelement der Unterbodenstruktur
- 16b: unteres Flächenelement der Unterbodenstruktur
- 16c: Streben der Unterbodenstruktur
- 17: Führungsschiene des Unterfahrschutzes bzw. Bahnräumers
- 20, 20': erstes Energieverzehrelement (Energieverzehrelement B10)
- 21, 21': zweites Energieverzehrelement (Energieverzehrelement B9)
- 22, 22': drittes Energieverzehrelement (Crashpuffer B7)
- 23: viertes Energieverzehrelement (Crashkupplung B8)
- 24: Bahnräumer (Bahnräumer B11)
- 25, 25': fünftes Energieverzehrelement (gehört zum Bahnräumer)
- 26, 26': sechstes Energieverzehrelement (gehört zum Bahnräumer)
- 30: Mittelpufferkupplung
- 31: Lagerbock
- 32: Fangteller
- 60: Führungsrohr
- 61: Energieverzehrbereich/Crashrohr
- 62: Stützrohr
- 63: Kante/Anschlag
- 64: Verjüngung/Kegelring
- 65: Aufkletterschutz
- 66: Innenfase
- 100: Fahrzeugkopf/Fahrzeugkopfstruktur
- 101: Fahrzeugführerstand
- 102: Verkleidung

## Patentansprüche

1. Fahrzeugkopf mit einer Fahrzeugkopfstruktur (100) zur Befestigung an der Stirnseite eines spurgebundenen Fahrzeuges, insbesondere eines Schienenfahrzeuges, wobei die Fahrzeugkopfstruktur (100) vollständig aus Strukturelementen aufgebaut ist, die aus Faserverbund- bzw. Faserverbund-Sandwich-Werkstoff gebildet sind, wobei die die Fahrzeugkopfstruktur (100) aufbauenden Strukturelemente erste Strukturelemente (10, 10', 11, 12, 12', 14, 15, 16) aufweisen, die derart ausgebildet und direkt miteinander verbunden sind, dass zur Aufnahme eines Fahrzeugführerstandes (101) eine im Wesentlichen verformungssteife, selbsttragende Kopfstruktur ausgebildet wird, und wobei die die Fahrzeugkopfstruktur (100) aufbauenden Strukturelemente zweite Strukturelemente (20, 20', 21, 21', 22, 22', 23, 24, 24') aufweisen, die derart mit den ersten Strukturelementen (10, 10', 11, 12, 12', 14, 15, 16) verbunden und ausgelegt sind, dass zumindest ein Teil der in einem Kollisionsfall des spurgebundenen Fahrzeugs aufgrund einer Stoßkraftübertragung anfallenden und in die Struktur (100) eingeleiteten Stoßenergie durch zumindest teilweise irreversible Verformung oder zumindest teilweise Zerstörung der zweiten Strukturelemente (20, 20', 21, 21', 22, 22', 23, 24, 24') abgebaut wird.

2. Fahrzeugkopf nach Anspruch 1,
wobei die ersten Strukturelemente (10, 10', 11, 12, 12', 14, 15, 16) derart ausgebildet und miteinander verbunden sind, dass der in einem Crashfall nicht bereits durch die zweiten Strukturelemente (20, 20', 21, 21', 22, 22, 23, 24, 24') abgebaute Teil der in den Fahrzeugkopf eingeleiteten Stoßenergie in eine mit dem Fahrzeugkopf verbundene Wagenkastenstruktur des Schienenfahrzeuges zumindest teilweise übertragbar ist.

3. Fahrzeugkopf nach Anspruch 1 oder 2,
wobei die zweiten Strukturelemente (20, 20', 21, 21', 22, 22', 23, 24, 24') ausgelegt sind, bei Überschreiten einer vorab festlegbaren kritischen Stoßkraft anzusprechen und zumindest teilweise die bei der Stoßkraftübertragung anfallende und in die zweiten Strukturelemente (20, 20', 21, 21', 22, 22', 23, 24, 24') eingeleitete Stoßenergie in destruktiver Weise in Sprödbruchenergie irreversibel umzuwandeln und somit abzubauen.

4. Fahrzeugkopf nach einem der vorhergehenden Ansprüche,
wobei die Fahrzeugkopfstruktur (100) vorzugsweise lösbar mit einer in Fahrtrichtung zeigenden Schnittstelle des Schienenfahrzeuges verbindbar ist.

5. Fahrzeugkopf nach einem der vorhergehenden Ansprüche,
wobei zur Ausbildung der im Wesentlichen verformungssteifen selbsttragenden Rahmenstruktur die ersten Strukturelemente (10, 10', 11, 12, 12', 14, 15, 16) zwei jeweils seitlich der Fahrzeugkopfstruktur (100) angeordnete A-Säulen (10, 10') sowie eine jeweils den oberen Bereich der beiden A-Säulen (10, 10') fest verbindende Dachstruktur (11) aufweisen, wobei die A-Säulen (10, 10') und die damit fest verbundene Dachstruktur (11) ausgebildet sind, den im Crashfall nicht bereits von den zweiten Strukturelementen (20, 20', 21, 21', 22, 22', 23, 24, 24') abgebauten Teil der in den Fahrzeugkopf eingeleiteten Stoßenergie in eine mit der Fahrzeugkopfstruktur (100) verbundene Wagenkastenstruktur des Schienenfahrzeuges zu übertragen.; und
wobei die ersten Strukturelemente (10, 10', 11, 12, 12', 14, 15, 16) vorzugsweise ferner Seitenstreben (12, 12') aufweisen, welche jeweils mit dem unteren Bereich der beiden A-Säulen (10, 10') fest verbunden sind und zur Übertragung des im Crashfall nicht bereits durch die zweiten Strukturelemente (20, 20', 21, 21', 22, 22', 23, 24, 24') abgebauten Teils der Stoßenergie in die Wagenkastenstruktur des Schienenfahrzeuges dienen.

6. Fahrzeugkopf nach Anspruch 5,
wobei die A-Säulen (10, 10') jeweils bogenförmig ausgebildet sind, und wobei die ersten Strukturelemente (10, 10', 11, 12, 12', 14, 15, 16) ferner eine Unterbodenstruktur (16) aufweisen, welches mit den oberen Endbereichen der A-Säulen (10, 10') fest verbunden und ausgelegt ist, den im Crashfall nicht bereits durch die zweiten Strukturelemente (20, 20', 21, 21', 22, 22', 23, 24, 24') abgebauten Teil der in die A-Säulen (10, 10') eingeleiteten Stoßenergie in die mit dem Fahrzeugkopf verbundene Wagenkastenstruktur des Schienenfahrzeuges zu übertragen.

7. Fahrzeugkopf nach Anspruch 5 oder 6,
wobei die Seitenstreben (12, 12') und/oder die A-Säulen (10, 10') aus einem aus Faserverbundwerkstoff gebildeten Hohlprofil bestehen, in welchem zur Erhöhung der Steifigkeit der Seitenstreben (12, 12') bzw. der A-Säulen (10, 10') vorzugsweise ein Stützstoff, insbesondere Stützschaum aufgenommen ist; und/oder
wobei die Dachstruktur (11) in Sandwichbauweise aus einem Faserverbundwerkstoff hergestellt ist.

8. Fahrzeugkopf nach einem der Ansprüche 5 bis 7,
wobei die ersten Strukturelemente (10, 10', 11, 12, 12', 14, 15, 16) ein Brüstungselement (14) aufweisen, welches zur strukturellen Verbindung der beiden A-Säulen (10, 10') den jeweils unteren Bereich der beiden A-Säulen (10, 10') miteinander verbindet; und
wobei die ersten Strukturelemente (10, 10', 11, 12, 12', 14, 15, 16) vorzugsweise ferner eine verformungssteife Stirnwand (15) aufweisen, welche derart mit dem Brüstungselement (14) verbunden ist, dass eine Stirnfläche des Rahmens (100) ausgebildet wird, um den in der selbsttragenden Rahmenstruktur aufgenommenen Fahrzeugführerstand (101) im Crashfall vor Intrusionen zu schützen, wobei die Stirnwand (15) vorzugsweise aus verschiedenen Faserverbundkomponenten, insbesondere GFK, Aramid, Dyneema und/oder CFK, gefertigt ist.

9. Fahrzeugkopf nach Anspruch 8,
wobei die zweiten Strukturelemente (20, 20', 21, 21', 22, 22', 23, 24, 24') mindestens ein aus Faserverbund-/Faserverbund-Sandwich-Werkstoff gebildetes erstes Energieverzehrelement (20, 20') aufweisen, wobei das mindestens eine erste Energieverzehrelement (20, 20') ausgelegt ist, bei Überschreiten einer kritischen Stoßkraft anzusprechen und zumindest einen Teil der bei der Stoßkraftübertragung anfallenden und in das erste Energieverzehrelement (20, 20') eingeleiteten Stoßenergie durch nicht-duktile Zerstörung von zumindest einem Teil der Faserstruktur des ersten Energieverzehrelementes (20, 20') abzubauen, und wobei an der Stirnseite des Brüstungselementes (14) das mindestens eine erste Energieverzehrelement (20, 20') angeordnet ist.

10. Fahrzeugkopf nach einem der Ansprüche 5 bis 9,
wobei die zweiten Strukturelemente (20, 20', 21, 21', 22, 22', 23, 24, 24') mindestens ein aus Faserverbundwerkstoff gebildetes zweites Energieverzehrelement (21, 21') aufweisen, wobei das mindestens eine zweite Energieverzehrelement (21, 21') ausgelegt ist, bei Überschreiten einer kritischen Stoßkraft anzusprechen und zumindest einen Teil der bei der Stoßkraftübertragung anfallenden und in das zweite Energieverzehrelement (21, 21') eingeleiteten Stoßenergie durch nicht-duktile Zerstörung von zumindest einem Teil der Faserstruktur des zweiten Energieverzehrelementes (21, 21') abzubauen, und wobei an jeder der Stirnseite des Fahrzeugkopfes zugewandten Flächen der A-Säulen (10, 10') jeweils mindestens ein zweites Energieverzehrelement (21, 21') angeordnet ist.

11. Fahrzeugkopf nach Anspruch 9 oder 10,
wobei die Energieverzehrelemente (20, 20'; 21, 21') mit den ersten Strukturelementen (10, 10', 14) vorzugsweise stoffschlüssig fest verbunden, insbesondere verklebt sind.

12. Fahrzeugkopf nach einem der vorhergehenden Ansprüche,
wobei ferner eine aus Faserverbund-/Faserverbund-Sandwich-Werkstoff ausgebildete Unterbodenstruktur (16) vorgesehen ist, welche mit zumindest einem Teil der ersten Strukturelemente (10, 10', 11, 12, 12', 14, 15, 16) derart verbunden ist, dass der Boden des Fahrzeugführerstandes (101) gebildet wird; und
wobei die Unterbodenstruktur (16) ein aus Faserverbundwerkstoff gebildetes oberes Flächenelement (16a) und ein hiervon beabstandetes, aus Faserverbundwerkstoff gebildetes unteres Flächenelement (16b) sowie aus Faserverbundwerkstoff gebildete Streben (16c) aufweist, welche das obere und untere Flächenelement (16a, 16b) fest miteinander verbinden; und/oder wobei die zweiten Strukturelemente (20, 20', 21, 21', 22, 22', 23, 24, 24') mindestens ein drittes Energieverzehrelement (22, 22') aufweisen, welches in der Unterbodenstruktur (16) aufgenommen und ausgelegt ist, bei Überschreiten einer vorab festlegbaren kritischen Stoßkraft anzusprechen und zumindest einen Teil der bei der Stoßkraftübertragung anfallenden und in das dritte Energieverzehrelement (22, 22') eingeleiteten Stoßenergie durch nicht-duktile Zerstörung von zumindest einem Teil der Faserstruktur des dritten Energieverzehrelementes (22, 22') abzubauen.

13. Fahrzeugkopf nach Anspruch 12,
wobei ferner eine Mittelpufferkupplung (30) vorgesehen ist, welche über ein Lagerbock (31) an der Unterbodenstruktur (16) angelenkt ist, und wobei die zweiten Strukturelemente (20, 20', 21, 21', 22, 22', 23, 24, 24') mindestens ein viertes Energieverzehrelement (23) aufweisen, welches in der Unterbodenstruktur (16) in Stoßrichtung hinter dem Lagerbock (31) angeordnet und ausgelegt ist, bei Überschreiten einer vorab festlegbaren kritischen Stoßkraft anzusprechen und zumindest einen Teil der bei der Stoßkraftübertragung anfallenden und in das vierte Energieverzehrelement (23) eingeleiteten Stoßenergie durch nicht-duktile Zerstörung von zumindest einem Teil der Faserstruktur des vierten Energieverzehrelementes (23) abzubauen.

14. Fahrzeugkopf nach Anspruch 12 oder 13,
wobei das dritte und/oder vierte Energieverzehrelement (22, 22'; 23) jeweils ein aus Faserverbundwerkstoff gebildetes Führungsrohr (60) und ein als Kolben oder Stempel ausgebildetes Druckrohr (62) aufweisen/aufweist, wobei das Druckrohr (62) mit dem Führungsrohr (60) derart zusammenwirkt, dass sich bei Überschreiten einer kritischen, in das Energieverzehrelement (22, 22'; 23) eingeleiteten Stoßkraft das Druckrohr (62) und das Führungsrohr (60) relativ zueinander unter gleichzeitigem Verzehr von zumindest einem Teil der in das Energieverzehrelement (22, 22'; 23) eingeleiteten Stoßenergie aufeinander zu bewegen, wobei der Führungsrohr (60) mindestens einen Energieverzehrbereich (61) aus Faserverbundwerkstoff aufweist, welcher bei der Bewegung des Druckrohres (62) relativ zu dem Führungsrohr (60) zumindest teilweise nichtduktil zerfasert wird.

15. Fahrzeugkopf nach Anspruch 14,
wobei das Druckrohr (62) als ein an seiner dem Führungsrohr (60) zugewandten Stirnseite offener Hohlkörper ausgebildet ist derart, dass die bei der Bewegung des Druckrohres (62) relativ zu dem Führungsrohr (60) entstehenden Bruchteile des aus Faserverbundwerkstoff gebildeten Energieverzehrbereiches (61) zumindest teilweise im Inneren des Druckrohres (62) aufnehmbar sind.

16. Fahrzeugkopf nach Anspruch 14 oder 15,
wobei die bei einer Bewegung des Druckrohres (62) relativ zu dem Führungsrohr (60) nicht-duktil zerfaserte Länge des Energieverzehrbereiches (61) von der Wegstrecke der Relativbewegung zwischen dem Druckrohr (62) und dem Führungsrohr (60) abhängt.

17. Fahrzeugkopf nach einem der Ansprüche 14 bis 16,
wobei der dem Führungsrohr (60) zugewandte Bereich des als Kolben oder Stempel ausgebildeten Druckrohres (62) von dem Führungsrohr (60) teleskopartig aufgenommen ist derart, dass die Stirnseite des dem Führungsrohr (60) zugewandten Bereiches des Druckrohres (62) an einen Anschlag (63) des Energieverzehrbereiches (61) anstößt; und
wobei zumindest die Stirnseite des Druckrohres (62) vorzugsweise eine im Vergleich zu dem Energieverzehrbereich (61) höhere Festigkeit aufweist; und/oder wobei an der Stirnseite des Druckrohres (62) vorzugsweise ein Kegelring (64) vorgesehen ist, der an den Anschlag (63) des Energieverzehrbereiches (61) anstößt.

18. Fahrzeugkopf nach Anspruch 17,
wobei der Führungsrohr (60) einen Innendurchmesser aufweist, der größer als der Außendurchmesser des Druckrohres (62) ist, so dass der dem Führungsrohr (60) zugewandte Bereich des Druckrohres (62) teleskopartig von dem Führungsrohr (60) aufnehmbar ist.

19. Fahrzeugkopf nach Anspruch 18,
wobei das Führungsrohr (60) und der Energieverzehrbereich (61) einstückig aus Faserverbundwerkstoff gebildet sind; und
wobei der aus Faserverbundwerkstoff gebildete Energieverzehrbereich (61) im Inneren des Führungsrohres (60) vorzugsweise derart angeordnet ist, dass die Stirnseite des Druckrohres (62) an eine dem Druckrohr (62) zugewandte Stirnseite des Energieverzehrbereiches (61) anstößt.

20. Fahrzeugkopf nach einem der Ansprüche 12 bis 19,
wobei mindestens eine Führungsfläche vorgesehen ist zum Führen der Bewegung des Druckrohres (62) relativ zu dem Führungsrohr (60).

21. Fahrzeugkopf nach einem der Ansprüche 12 bis 20,
wobei das Führungsrohr (60) vollständig aus Faserverbundwerkstoff gebildet ist; und/oder
wobei das Druckrohr (62) vorzugsweise vollständig aus Faserverbundwerkstoff gebildet ist.

22. Fahrzeugkopf nach einem der Ansprüche 12 bis 21,
wobei das Ansprechverhalten des Energieverzehrelementes (22, 22'; 23) und/oder der Betrag der mit dem Energieverzehrelement (22, 22'; 23) insgesamt verzehrbaren Stoßenergie durch geeignete Wahl der Wandstärke und/oder Festigkeit des Energieverzehrbereiches sowie die konstruktive Gestaltung des Anschlags (63) vorab einstellbar ist.

23. Fahrzeugkopf nach einem der Ansprüche 12 bis 22,
wobei ein aus Faserverbund-/Faserverbund-Sandwich-Werkstoff gebildeter Unterfahrschutz bzw. Bahnräumer (24) vorgesehen ist, welcher an der Unterseite der Unterbodenstruktur (16) befestigt und ausgelegt ist, bei Überschreiten einer in den Unterfahrschutz bzw. Bahnräumer (24) eingeleiteten kritischen Stoßkraft durch kontrollierte Verformung zumindest einen Teil der bei der Stoßkraftübertragung anfallenden Stoßenergie abzubauen; oder
wobei ein aus Faserverbund-/Faserverbund-Sandwich-Werkstoff gebildeter Unterfahrschutz bzw. Bahnräumer (24) vorgesehen ist, welcher über mindestens eine Führungsschiene (17) mit der Unterseite der Unterbodenstruktur (16) derart verbunden ist, dass der Unterfahrschutz bzw. Bahnräumer (24) nach Überschreiten einer in den Unterfahrschutz bzw. Bahnräumer (24) eingeleiteten kritischen Stoßkraft relativ zu der Unterbodenstruktur (16) in Fahrzeuglängsrichtung verschiebbar ist, wobei ferner aus Faserverbundwerkstoff gebildete Energieverzehrelemente (25, 25', 26) vorgesehen sind, die derart angeordnet und ausgelegt sind, dass bei einer Verschiebung des Unterfahrschutzes bzw. Bahnräumers (24) relativ zu der Unterbodenstruktur (16) der Faserverbundwerkstoff der Energieverzehrelemente (25, 25', 26) unter gleichzeitigem Abbau von zumindest einem Teil der bei der Stoßkraftübertragung in den Unterfahrschutz bzw. Bahnräumer (24) eingeleiteten Stoßenergie nicht-duktil zerstört wird.

24. Fahrzeugkopf nach einem der vorhergehenden Ansprüche,
wobei die ersten Strukturelemente (10, 10', 11, 12, 12', 14, 15, 16) vorzugsweise stoffschlüssig miteinander fest verbunden, insbesondere verklebt sind.

25. Fahrzeugkopf nach einem der vorhergehenden Ansprüche,
wobei eine Frontscheibe vorgesehen ist, die zumindest teilweise an der selbsttragenden Struktur des Fahrzeugkopfes (100) befestigt ist, wobei die Frontscheibe mindestens ein inneres und mindestens ein äußeres durchsichtiges Flächenelement aufweist, die beabstandet voneinander unter Ausbildung eines Zwischenraumes angeordnet sind, wobei sich in dem Zwischenraum ein durchsichtiges Energieverzehrelement, insbesondere ein durchsichtiger Energieabsorptionsschaum befindet und/oder wobei sich in einem Randbereich des mindestens einen äußeren und des mindestens einen inneren Flächenelementes in dem Zwischenraum ein weniger durchsichtiges Energieverzehrelement, insbesondere ein Energieabsorptionsschaum befindet; und
wobei das mindestens eine äußere durchsichtige Flächenelement und/oder das mindestens eine innere durchsichtige Flächenelement vorzugsweise eine Vielzahl von durchsichtigen Flächenelementen aufweist, die beabstandet voneinander unter Ausbildung einer Vielzahl von Zwischenräumen angeordnet sind, wobei sich in der Vielzahl von Zwischenräumen zumindest in einem Randbereich jeweils ein Verbindungselement, insbesondere ein durchsichtiger Energieabsorptionsschaum befindet.

26. Spurgeführtes Fahrzeug, insbesondere Schienenfahrzeug, welches einen an seiner Stirnseite befestigten Fahrzeugkopf nach einem der Ansprüche 1 bis 25 aufweist.

## Claims

1. A vehicle head having a vehicle head structure (100) for mounting to the front end of a track-bound vehicle, in particular a rail vehicle, wherein the vehicle head structure (100) is entirely composed of structural elements made from fiber composite or fiber composite sandwich material, wherein the structural elements forming the vehicle head structure (100) comprise first structural elements (10, 10', 11, 12, 12', 14, 15, 16) which are configured and directly connected together so as to form a substantially deformation-resistant, self-supporting head structure for accommodating a vehicle driver's cab (101), and wherein the structural elements forming the vehicle head structure (100) comprise second structural elements (20, 20', 21, 21', 22, 22', 23, 24, 24') which are connected to the first structural elements (10, 10', 11, 12, 12', 14, 15, 16) and designed such that upon a collision of the track-borne vehicle, at least a portion of the impact energy resulting from the transmission of impact force and introduced into the structure (100) is dissipated by an at least partial irreversible deformation or an at least partial destruction of the second structural elements (20, 20', 21, 21', 22, 22', 23, 24, 24').

2. The vehicle head according to claim 1,
wherein the first structural elements (10, 10', 11, 12, 12', 14, 15, 16) are designed and connected together such that at least a portion of the impact energy introduced into the vehicle head upon a crash which was not already dissipated by the second structural elements (20, 20', 21, 21', 22, 22', 23, 24, 24') can be transmitted to the structure of a railcar body of the rail vehicle connected to the vehicle head.

3. The vehicle head according to claim 1 or 2,
wherein the second structural elements (20, 20', 21, 21', 22, 22', 23, 24, 24') are designed to respond upon a predefinable critical impact force being exceeded and irreversibly destructively convert and thus dissipate at least a portion of the impact energy resulting from the transmission of impact force and introduced into the second structural elements (20, 20', 21, 21', 22, 22', 23, 24, 24') into brittle fracture energy.

4. The vehicle head according to any one of the preceding claims,
wherein the vehicle head structure (100) is preferably detachably connectable to an interface of the rail vehicle facing the direction of travel.

5. The vehicle head according to any one of the preceding claims,
wherein to form the substantially deformation-resistant, self-supporting frame structure, the first structural elements (10, 10', 11, 12, 12', 14, 15, 16) comprise A pillars (10, 10') arranged on each side of the vehicle head structure (100) as well as a roof structure (11) fixedly connected to the respective upper areas of the two A pillars (10, 10'), wherein the A pillars (10, 10') and the roof structure (11) fixedly connected thereto are designed to transmit the portion of the impact energy introduced into the vehicle head upon a crash which was not already dissipated by the second structural elements (20, 20', 21, 21', 22, 22', 23, 24, 24') to a railcar body structure of the rail vehicle connected to said vehicle head structure (100); and wherein the first structural elements (10, 10', 11, 12, 12', 14, 15, 16) preferably further comprise lateral struts (12, 12') fixedly connected to the respective lower areas of the two A pillars (10, 10') and which serve to transmit the portion of the impact energy which was not already dissipated by the second structural elements (20, 20', 21, 21', 22, 22', 23, 24, 24') to the railcar body structure of the rail vehicle upon a crash.

6. The vehicle head according to claim 5,
wherein the A pillars (10, 10') are each of arcuate design, and wherein the first structural elements (10, 10', 11, 12, 12', 14, 15, 16) further comprise an undercarriage structure (16) which is fixedly connected to the upper end regions of the A pillars (10, 10') and designed to transmit the portion of the impact energy introduced into the A pillars (10, 10') upon a crash which was not already dissipated by the second structural elements (20, 20', 21, 21', 22, 22', 23, 24, 24') to the railcar body structure of the rail vehicle connected to the vehicle head.

7. The vehicle head according to claim 5 or 6,
wherein the lateral struts (12, 12') and/or the A pillars (10, 10') consist of a hollow profile composed of a fiber-reinforced composite in which a supporting material, in particular stabilizing foam, is preferably accommodated in order to increase the rigidity of the lateral struts (12, 12') or the A pillars (10, 10') respectively; and/or
wherein the roof structure (11) is manufactured as a sandwich construction of fiber-reinforced composite.

8. The vehicle head according to any one of claims 5 to 7,
wherein the first structural elements (10, 10', 11, 12, 12', 14, 15, 16) further comprise a sill element (14) which connects the respective lower regions of the two A pillars (10, 10') together so as to structurally connect said two A pillars (10, 10'); and
wherein the first structural elements (10, 10', 11, 12, 12', 14, 15, 16) preferably further comprise a deformation-resistant end wall (15) connected to the sill element (14) so as to form an end face of the frame (100) in order to protect the vehicle driver's cab (101) accommodated in the self-supporting frame structure from intrusions upon a crash, wherein the end wall (15) is preferably made from different fiber composite components, particularly GRP, aramid, Dyneema and/or CFRP.

9. The vehicle head according to claim 8,
wherein the second structural elements (20, 20', 21, 21', 22, 22', 23, 24, 24') comprise at least one first energy-absorbing element (20, 20') made from fiber composite/fiber composite sandwich material, wherein the at least one first energy-absorbing element (20, 20') is designed to respond upon a critical impact force being exceeded and dissipate at least a portion of the impact energy resulting from the transmission of impact force and introduced into said first energy-absorbing element (20, 20') by the non-ductile destruction of at least part of the fiber structure of said first energy-absorbing element (20, 20'), and wherein the at least one first energy-absorbing element (20, 20') is arranged on the front end of the sill element (14).

10. The vehicle head according to any one of claims 5 to 9,
wherein the second structural elements (20, 20', 21, 21', 22, 22', 23, 24, 24') comprise at least one second energy-absorbing element (21, 21') made from a fiber-reinforced composite, wherein the at least one second energy-absorbing element (21, 21') is designed to respond upon a critical impact force being exceeded and dissipate at least a portion of the impact energy resulting from the transmission of impact force and introduced into said second energy-absorbing element (21, 21') by the non-ductile destruction of at least part of the fiber structure of said first second energy-absorbing element (21, 21'), and wherein at least one second energy-absorbing element (21, 21') is respectively arranged on the surfaces of the A pillars (10, 10') facing the front end of the vehicle head.

11. The vehicle head according to claim 9 or 10,
wherein the energy-absorbing elements (20, 20'; 21, 21') are preferably fixedly connected to the first structural elements (10, 10', 14) in a material bond, in particular an adhesive bond.

12. The vehicle head according to any one of the preceding claims,
wherein an undercarriage structure (16) made from a fiber composite/fiber composite sandwich material is further provided which is connected to at least a part of the first structural elements (10, 10', 11, 12, 12', 14, 15, 16) so as to form the floor of the vehicle driver's cab (101); and
wherein the undercarriage structure (16) comprises an upper surface element (16a) made of a fiber-reinforced composite and a lower surface element (16b) made of a fiber-reinforced composite spaced at a distance therefrom as well as struts (16c) made of fiber-reinforced composite which fixedly connect the upper and the lower surface elements (16a, 16b) together; and/or
wherein the second structural elements (20, 20', 21, 21', 22, 22', 23, 24, 24') comprise at least one third energy-absorbing element (22, 22') accommodated in the undercarriage structure (16) and designed to respond upon a predefinable critical impact force being exceeded and dissipate at least a portion of the impact energy resulting from the transmission of impact force and introduced into the third energy-absorbing element (22, 22') by the nonductile destruction of at least part of the fiber structure of said third energy-absorbing element (22, 22').

13. The vehicle head according to claim 12,
wherein a central buffer coupling (30) is further provided which is articulated to the undercarriage structure (16) via a bearing block (31), and wherein the second structural elements (20, 20', 21, 21', 22, 22', 23, 24, 24') comprise at least one fourth energy-absorbing element (23) which is arranged behind the bearing block (31) in the undercarriage structure (16) in the direction of impact and designed to respond upon a critical impact force being exceeded and dissipate at least a portion of the impact energy resulting from the transmission of impact force and introduced into the fourth energy-absorbing element (23) by the non-ductile destruction of at least part of the fiber structure of said fourth energy-absorbing element (23).

14. The vehicle head according to claim 12 or 13,
wherein the third and/or fourth energy-absorbing element (22, 22'; 23) respectively comprise(s) a guide tube (60) made of a fiber-reinforced composite and a pressure tube (62) configured as a plunger or a ram, wherein the pressure tube (62) interacts with the guide tube (60) such that upon the exceeding of a critical impact forced introduced into the energy-absorbing element (22, 22'; 23), the pressure tube (62) and the guide tube (60) are moved relative and toward one another while at least a portion of the impact energy introduced into the energy-absorbing element (22, 22'; 23) is simultaneously absorbed, wherein the guide tube (60) comprises at least one energy-absorbing region (61) made of a fiber-reinforced composite which at least partially frays in non-ductile manner upon the movement of the pressure tube (62) relative the guide tube (60).

15. The vehicle head according to claim 14,
wherein the pressure tube (62) is designed as a hollow body open at its front end facing the guide tube (60) such that the fractions of the fiber-reinforced composite energy-absorbing region (61) resulting from the movement of pressure tube (62) relative to the guide tube (60) can be at least partly accommodated inside the pressure tube (62).

16. The vehicle head according to claim 14 or 15,
wherein the non-ductile frayed length of the energy-absorbing region (61) upon the movement of the pressure tube (62) relative to the guide tube (60) depends on the distance realized by the relative movement between said pressure tube (62) and guide tube (60).

17. The vehicle head according to any one of claims 14 to 16,
wherein the region of the pressure tube (62) configured as a plunger or a ram facing the guide tube (60) is telescopically received by the guide tube (60) such that the region of the pressure tube (62) facing the front end of the guide tube (60) strikes against a stop (63) of the energy-absorbing region (61); and
wherein at least the front end of the pressure tube (62) preferably has a greater rigidity than the energy-absorbing region (61); and/or
wherein a conical ring (64) is preferably provided on the front end of the pressure tube (62) which strikes against the stop (63) of the energy-absorbing region (61).

18. The vehicle head according to claim 17,
wherein the guide tube (60) has a larger inner diameter than the outer diameter of the pressure tube (62) so that the region of the pressure tube (62) facing the guide tube (60) can be telescopically received by said guide tube (60).

19. The vehicle head according to claim 18,
wherein the guide tube (60) and the energy-absorbing region (61) are integrally formed from a fiber-reinforced composite; and
wherein the energy-absorbing region (61) made from fiber-reinforced composite is preferably arranged within the interior of the guide tube (60) such that the front end of the pressure tube (62) strikes against a front end of the energy-absorbing region (61) facing said pressure tube (62).

20. The vehicle head according to any one of claims 12 to 19,
wherein at least one guide surface is provided to guide the movement of the pressure tube (62) relative to the guide tube (60).

21. The vehicle head according to any one of claims 12 to 20,
wherein the guide tube (60) is made entirely from a fiber-reinforced composite; and/or
wherein the pressure tube (62) is preferably made entirely from a fiber-reinforced composite.

22. The vehicle head according to any one of claims 12 to 21,
wherein the response behavior of the energy-absorbing element (22, 22'; 23) and/or the total amount of impact energy to be dissipated by said energy-absorbing element (22, 22'; 23) can be preset by the appropriate selection of the wall thickness and/or rigidity of the energy-absorbing region as well as the structural design of the stop (63).

23. The vehicle head according to any one of claims 12 to 22,
wherein an underride guard or rail guard (24) made from fiber composite/fiber composite sandwich material is provided which is attached to the underside of the undercarriage structure (16) and designed to dissipate at least part of the impact energy resulting from the transmission of impact force upon the exceeding of a critical impact force introduced into the underride guard or rail guard (24) by controlled deformation; or
wherein an underride guard or rail guard (24) made from fiber composite/fiber composite sandwich material is provided which is connected to the underside of the undercarriage structure (16) by means of at least one guide rail (17) such that the underride guard or rail guard (24) is displaceable in the longitudinal direction of the vehicle relative to the undercarriage structure (16) upon the exceeding of a critical impact force introduced into said underride guard or rail guard (24), wherein an energy-absorbing element (25, 25', 26) made of a fiber-reinforced composite is further provided which is arranged and designed such that upon the underride guard or rail guard (24) displacing relative to the undercarriage structure (16), the fiber-reinforced composite of the energy-absorbing element (25, 25', 26) is destroyed in non-ductile manner simultaneous to the dissipating of at least a portion of the impact energy introduced into said underride guard or rail guard (24) during the transmission of impact force.

24. The vehicle head according to any one of the preceding claims,
wherein the first structural elements (10, 10', 11, 12, 12', 14, 15, 16) are preferably fixedly connected together in a material bond, in particular an adhesive bond.

25. The vehicle head according to any one of the preceding claims,
wherein a windshield is provided which is at least partly attached to the self-supporting structure of the vehicle head (100), wherein the windshield comprises at least one inner and at least one outer transparent surface element spaced apart from one another to form an interstice, wherein a transparent energy-absorbing element, in particular a transparent energy-absorbing foam, is provided in the interstice and/or wherein a less transparent energy-absorbing element, in particular an energy-absorbing foam, is provided in an edge region of the at least one outer and the at least one inner surface element in the interstice; and
wherein the at least one outer transparent surface element and/or the at least one inner transparent surface element comprises a plurality of transparent surface elements spaced apart from one another to form a plurality of interstices, wherein a connecting element, in particular a transparent energy-absorbing foam, is respectively provided in at least at one edge region in the plurality of interstices.

26. A track-guided vehicle, in particular a rail vehicle, comprising a vehicle head in accordance with any one of claims 1 to 25 at its front end.

## Revendications

1. Tête de véhicule comprenant une structure de tête de véhicule (100) pour la fixation sur le côté frontal d'un véhicule circulant sur voie, en particulier d'un véhicule ferroviaire, dans laquelle la structure de tête de véhicule (100) est entièrement construite à partir d'éléments structurels qui sont formés en matériaux composites à fibres ou en matériaux sandwich en composites à fibres, dans laquelle les éléments structurels constituant la structure de tête de véhicule (100) comprennent des premiers éléments structurels (10, 10', 11, 12, 12', 14, 15, 16), lesquels sont réalisés et reliés directement les uns aux autres de telle manière que pour recevoir un poste de conducteur du véhicule (101) il se forme une structure de tête autoportante essentiellement rigide vis-à-vis des déformations, et dans laquelle les éléments structurels constituant la structure de tête de véhicule (100) comprennent des seconds éléments structurels (20, 20', 21, 21', 22, 22', 23, 24, 24'), lesquels sont reliés aux premiers éléments structurels (10, 10', 11, 12, 12', 14, 15, 16) et conçus de telle manière qu'au moins une partie de l'énergie de choc qui se dégage dans un cas de collision du véhicule circulant sur voie en raison d'une transmission des forces de choc et qui est appliquée dans la structure (100) est dégradée par une déformation au moins partiellement irréversible ou une destruction au moins partielle des seconds éléments structurels (20, 20', 21, 21', 22, 22', 23, 24, 24').

2. Tête de véhicule selon la revendication 1,
dans laquelle les premiers éléments structurels (10, 10', 11, 12, 12', 14, 15, 16) sont réalisés et reliés les uns aux autres de telle façon que la partie de l'énergie de choc appliquée en cas de collision dans la tête de véhicule, qui n'a pas déjà été dégradée au moyen des seconds éléments structurels (20, 20', 21, 21', 22, 22', 23, 24, 24'), est susceptible d'être transmise au moins partiellement dans une structure de caisse de wagon, reliée à la tête de véhicule, du véhicule ferroviaire.

3. Tête de véhicule selon la revendication 1 ou 2,
dans laquelle les seconds éléments structurels (20, 20', 21, 21', 22, 22', 23, 24, 24') sont conçus, en cas de dépassement d'une force de choc critique préalablement déterminée, pour réagir et pour convertir au moins partiellement l'énergie de choc qui se dégage lors de la transmission de la force de choc et qui est appliquée dans les seconds éléments structurels (20, 20', 21, 21', 22, 22', 23, 24, 24') d'une manière destructive en énergie de rupture de fragilité et ainsi pour la dégrader.

4. Tête de véhicule selon l'une des revendications précédentes, dans laquelle la structure de tête de véhicule (100) est susceptible d'être reliée de préférence de façon détachable avec une interface, tournée dans la direction de circulation, du véhicule ferroviaire.

5. Tête de véhicule selon l'une des revendications précédentes,
dans laquelle pour la réalisation de la structure de cadre autoportante essentiellement rigide vis-à-vis de la déformation, les premiers éléments structurels (10, 10', 11, 12, 12', 14, 15, 16) comprennent de montant principaux (10, 10') agencés chacun latéralement par rapport à la structure de tête de véhicule (100), ainsi qu'une structure de toiture (11) qui relie fermement la région supérieure des deux montants principaux (10, 10'), dans laquelle les montants principaux (10, 10') et la structure de toiture (11) reliée fermement avec ceux-ci, sont réalisés pour transférer la partie de l'énergie de choc appliquée en cas de collision dans la tête de véhicule et qui n'est pas déjà dégradée par les seconds éléments structurels (20, 20', 21, 21', 22, 22', 23, 24, 24'), vers une structure de caisse de wagon, reliée à la structure de tête de véhicule (100), du véhicule ferroviaire ; et
dans laquelle les premiers éléments structurels (10, 10', 11, 12, 12', 14, 15, 16) comprennent de préférence en outre des entretoises latérales (12, 12') qui sont respectivement fermement reliées avec la région inférieure des deux montants principaux (10, 10') et qui servent à transférer la partie de l'énergie de choc qui, en cas de collision, n'a pas déjà été dégradée par les seconds éléments structurels (20, 20', 21, 21', 22, 22', 23, 24, 24'), vers la structure de caisse de wagons du véhicule ferroviaire.

6. Tête de véhicule selon la revendication 5,
dans laquelle les montants principaux (10, 10') sont réalisés respectivement en forme d'arc, et dans laquelle les premiers éléments structurels (10, 10', 11, 12, 12', 14, 15, 16) comprennent en outre une structure de sous-plancher (16), qui est reliée fermement avec les régions terminales supérieures des montants principaux (10, 10') et qui est conçue pour transférer la partie de l'énergie de choc appliquée dans les montants principaux (10, 10'), qui n'a pas déjà été dégradée par les seconds éléments structurels (20, 20', 21, 21', 22, 22', 23, 24, 24'), vers la structure de caisse de wagon, reliée avec la tête de véhicule, du véhicule ferroviaire.

7. Tête de véhicule selon la revendication 5 ou 6,
dans laquelle les entretoises latérales (12, 12') et/ou les montants principaux (10, 10') sont un profilé creux formé d'un matériau composite à fibres, dans lequel est reçu de préférence un matériau de soutien, en particulier une mousse de soutien, pour augmenter la rigidité des entretoises latérales (12, 12') ou respectivement des montants principaux (10, 10') ;
et/ou
dans laquelle la structure de toiture (11) est fabriquée à la manière d'un sandwich en un matériau composite à fibres.

8. Tête de véhicule selon l'une des revendications 5 à 7,
dans lequel les premiers éléments structurels (10, 10', 11, 12, 12', 14, 15, 16) comprennent un élément d'appui (14) qui relie l'une à l'autre la région inférieure respective des deux montants principaux (10, 10') pour assurer une liaison structurelle des deux montants principaux (10, 10') ; et
dans laquelle les premiers éléments structurels (10, 10', 11, 12, 12', 14, 15, 16) comprennent de préférence en outre une paroi frontale (15) rigide vis-à-vis des déformations, laquelle est reliée à l'élément d'appui (14) de telle manière qu'il se forme une surface frontale du cadre (100) afin de protéger en cas de collision le poste de conducteur (101) du véhicule, reçu dans la structure de cadre autoportante, vis-à-vis d'intrusions, et dans laquelle la paroi frontale (15) est réalisée de préférence à partir de différentes composantes composites à fibres, en particulier avec des fibres de verre, des fibres aramides, des fibres dites "Dyneema et/ou avec des fibres de carbone.

9. Tête de véhicule selon la revendication 8,
dans laquelle les seconds éléments structurels (20, 20', 21, 21', 22, 22', 23, 24, 24') comprennent au moins un premier élément de dégradation d'énergie (20, 20') formé en un matériau composite à fibres et/ou en un matériau sandwich composite à fibres, ledit au moins un élément de dégradation d'énergie (20, 20') étant conçu pour réagir en cas de dépassement d'une force de choc critique et pour dégrader au moins une partie de l'énergie de choc qui se dégage lors de la transmission des forces de choc et qui est appliquée dans le premier élément de dégradation d'énergie (20, 20'), par destruction non-ductile d'au moins une partie de la structure des fibres du premier élément de dégradation d'énergie (20, 20'), et dans laquelle ledit au moins un premier élément de dégradation d'énergie (20, 20') est agencé à la face frontale de l'élément d'appui (14).

10. Tête de véhicule selon l'une des revendications 5 à 9,
dans laquelle les seconds éléments structurels (20, 20', 21, 21', 22, 22', 23, 24, 24') comprennent au moins un second élément de dégradation d'énergie (21, 21') réalisé en un matériau composite à fibres, dans laquelle ledit au moins un second élément de dégradation d'énergie (21, 21') est conçu pour réagir en cas de dépassement d'une force de choc critique et pour dégrader au moins une partie de l'énergie de choc qui se développe lors de la transmission d'une force de choc et qui est appliquée dans le second élément de dégradation d'énergie (21, 21'), par destruction non-ductile d'au moins une partie de la structure des fibres du second élément de dégradation d'énergie (21, 21'), et dans laquelle au moins un second élément de dégradation d'énergie (21, 21') respectif est agencé sur chacune des surfaces des montants principaux (10, 10') qui sont tournées vers la face frontale de la tête de véhicule.

11. Tête de véhicule selon la revendication 9 ou 10,
dans laquelle les éléments de dégradation d'énergie (20, 20'; 21, 21') sont reliés fermement avec les premiers éléments structurels (10, 10', 14), de préférence par coopération de matières, et en particulier par collage.

12. Tête de véhicule selon l'une des revendications précédentes,
dans laquelle il est prévu en outre une structure de sous-plancher (16) réalisée en un matériau composite à fibres et/ou en matériau sandwich composite à fibres, laquelle est reliée à au moins une partie des premiers éléments structurels (10, 10', 11, 12, 12', 14, 15, 16) de telle façon que le plancher du poste du conducteur de véhicule (101) est formé ; et
dans laquelle la structure de sous-plancher (16) comprend un élément surfacique supérieur (16a) formé en un matériau composite à fibres, et un élément surfacique inférieur (16b), écarté de celui-ci et formé d'un matériau composite à fibres, ainsi que des entretoises (16c) formées en un matériau composite à fibres, qui relie fermement l'élément surfacique supérieur et l'élément surfacique inférieur (16a, 16b) l'un à l'autre ; et/ou
dans laquelle les seconds éléments structurels (20, 20', 21, 21', 22, 22', 23, 24, 24') comprennent au moins un troisième élément de dégradation d'énergie (22, 22'), lequel est reçu dans la structure de sous-plancher (16) et est conçu pour réagir en cas de dépassement d'une force de choc critique préalablement déterminée, et pour dégrader au moins une partie de l'énergie de choc qui se développe lors de la transmission d'une force de choc et qui est appliquée dans le troisième élément de dégradation d'énergie (22, 22'), par destruction non-ductile d'au moins une partie de la structure des fibres du troisième élément de dégradation d'énergie (22, 22').

13. Tête de véhicule selon la revendication 12,
dans laquelle il est en outre prévu un attelage à tampon central (30), lequel est articulé à la structure de sous-plancher (16) via un bloc-palier (31), et dans laquelle les seconds éléments structurels (20, 20', 21, 21', 22, 22', 23, 24, 24') comprennent au moins un quatrième élément de dégradation d'énergie (23), lequel est agencé dans la structure de sous-plancher (16) derrière le bloc-palier (31) dans la direction du choc, et est conçu pour réagir en cas de dépassement d'une force de choc critique préalablement déterminée, et pour dégrader au moins une partie de l'énergie de choc qui se développe lors de la transmission d'une force de choc et qui est appliquée dans le quatrième élément de dégradation d'énergie (23), par destruction non-ductile d'au moins une partie de la structure des fibres du quatrième élément de dégradation d'énergie (23).

14. Tête de véhicule selon la revendication 12 ou 13,
dans lequel le troisième et/ou le quatrième élément de dégradation d'énergie (22, 22'; 23) comprend respectivement un tube de guidage (60) formé en un matériau composite à fibres, et un tube sous pression (62) réalisé à la manière d'un piston ou d'un poussoir, dans laquelle le tube sous pression (62) coopère avec le tube de guidage (60) de telle manière que, lors d'un dépassement d'une force de choc critique appliquée dans l'élément de dégradation d'énergie (22, 22'; 23) le tube sous pression (62) et le tube de guidage (60) se déplacent en direction l'un de l'autre avec dégradation simultanée d'au moins une partie de l'énergie de choc appliquée dans l'élément de dégradation d'énergie (22, 22' ; 23), dans laquelle le tube de guidage (60) comprend au moins un élément de dégradation d'énergie (61) en matériau composite à fibres dont les fibres, lors du déplacement du tube sous pression (62) par rapport au tube de guidage (60), sont détruites au moins partiellement de manière non-ductile.

15. Tête de véhicule selon la revendication 14,
dans laquelle le tube sous pression (62) est réalisé sous la forme d'un corps creux ouvert sur sa face frontale tournée vers le tube de guidage (60), de telle manière que les fragments, qui apparaissent lors du déplacement du tube sous pression (62) par rapport au tube de guidage (60), de la zone de dégradation d'énergie (61) réalisée en matériau composite à fibres, sont susceptibles d'être reçus au moins partiellement à l'intérieur du tube sous pression (62).

16. Tête de véhicule selon la revendication 14 ou 15,
dans laquelle la longueur, de la zone de dégradation d'énergie (61), dont les fibres sont détruites de manière non-ductile lors d'un déplacement du tube sous pression (62) par rapport au tube de guidage (60), dépend du trajet du mouvement relatif entre le tube sous pression (62) et le tube de guidage (60).

17. Tête de véhicule selon l'une des revendications 14 à 16,
dans laquelle la région, tournée vers le tube de guidage (60), du tube sous pression (62) réalisé comme piston ou comme poussoir est reçue de manière télescopique par le tube de guidage (60) de telle façon que la face frontale de la région, tournée vers le tube de guidage (60), du tube sous pression (62) vient buter contre une butée (62) de la zone de dégradation d'énergie (61) ; et
dans laquelle au moins la face frontale du tube sous pression (62) présente de préférence une résistance plus élevée, par comparaison à la zone de dégradation d'énergie (61) ; et/ou dans laquelle il est prévu à la face frontale du tube sous pression (62), de préférence une bague conique (64) qui vient buter contre la butée (63) de la zone de dégradation d'énergie (61).

18. Tête de véhicule selon la revendication 17,
dans laquelle le tube de guidage (60) a un diamètre intérieur qui est plus grand que le diamètre extérieur du tube sous pression (62), de sorte que la région, tournée vers le tube de guidage (60), du tube sous pression (62) peut être reçue de manière télescopique par le tube de guidage (60).

19. Tête de véhicule selon la revendication 18,
dans laquelle le tube de guidage (60) et la zone de dégradation d'énergie (61) sont réalisés d'un seul tenant en matériau composite à fibres ; et
dans laquelle la zone de dégradation d'énergie (61) réalisée en matériau composite à fibres est agencée à l'intérieur du tube de guidage (60), de préférence de telle façon que la face frontale du tube sous pression (62) vient buter contre une face frontale, tournée vers le tube sous pression (62), de la zone de dégradation d'énergie (61).

20. Tête de véhicule selon l'une des revendications 12 à 19,
dans laquelle il est prévu au moins une surface de guidage pour guider le mouvement du tube sous pression (62) par rapport au tube de guidage (60).

21. Tête de véhicule selon l'une des revendications 12 à 20,
dans laquelle le tube de guidage (60) est réalisé entièrement en matériau composite à fibres ; et/ou
dans laquelle le tube sous pression (62) est de préférence réalisé entièrement en matériau composite à fibres.

22. Tête de véhicule selon l'une des revendications 12 à 21,
dans laquelle le comportement de réaction de l'élément de dégradation d'énergie (22, 22' ; 23) et/ou la part de l'énergie de choc susceptible d'être dégradée dans l'ensemble avec l'élément de dégradation d'énergie (22, 22' ; 23) est réglable au préalable par un choix approprié de l'épaisseur de paroi et/ou de la résistance de la zone de dégradation d'énergie, ainsi que par la conception constructive de la butée (63).

23. Tête de véhicule selon l'une des revendications 12 à 22,
dans laquelle il est prévu un protecteur anti-encastrement ou un chasse-pierres (24), réalisé en matériau composite à fibres et/ou en matériau sandwich composite à fibres, qui est fixé à la face inférieure de la structure de sous-plancher (16) et qui est conçu, lors d'un dépassement d'une force de choc critique appliqué dans le protecteur anti-encastrement ou chasse-pierres (24), pour dégrader au moins une partie de l'énergie de choc qui se développe pendant la transmission des forces de choc, par déformation contrôlée ; ou
dans laquelle il est prévu un protecteur anti-encastrement ou un chasse-pierres (24) réalisé en matériau composite à fibres et/ou en matériau sandwich composite à fibres, qui est relié via au moins un rail de guidage (17) avec la face inférieure de la structure de sous-plancher (16) de manière telle que le protecteur anti-encastrement ou chasse-pierres (24), après dépassement d'une force de choc critique appliquée dans le protecteur anti-encastrement ou chasse-pierres (24), est déplaçable par rapport à la structure de sous-plancher (16) en direction longitudinale du véhicule, dans laquelle il est en outre prévu des éléments de dégradation d'énergie (25, 25', 26) réalisé en matériau composite à fibres, qui sont agencés et conçus de telle façon que lors d'un déplacement du protecteur anti-encastrement ou du chasse-pierres (24) par rapport à la structure de sous-plancher (16), le matériau composite à fibre des éléments de dégradation d'énergie (25, 25', 26) est détruit de manière non-ductile avec dégradation simultanée d'au moins une partie de l'énergie de choc appliquée lors de la transmission des forces de choc dans le protecteur anti-encastrement ou chasse-pierres (24).

24. Tête de véhicule selon l'une des revendications précédentes,
dans laquelle les premiers éléments structurels (10, 10', 11, 12, 12', 14, 15, 16) sont reliés fermement les uns aux autres, de préférence par coopération de matières, et en particulier collés.

25. Tête de véhicule selon l'une des revendications précédentes,
dans laquelle il est prévu une vitre frontale, qui est fixée sur la structure autoportante de la tête de véhicule (100), ladite vitre frontale comprenant au moins un élément surfacique intérieur et au moins un élément surfacique extérieur transparent, qui sont agencés à distance l'un de l'autre en formant un espace intermédiaire, dans laquelle un élément de dégradation d'énergie transparent, en particulier une mousse d'absorption d'énergie transparente, se trouve dans l'espace intermédiaire, et/ou dans laquelle un élément de dégradation d'énergie moins transparent, en particulier une mousse d'absorption d'énergie, se trouve dans une région de bordure dudit au moins un élément surfacique extérieur et dudit au moins un élément surfacique intérieur dans l'espace intermédiaire ; et
dans laquelle ledit au moins un élément surfacique transparent extérieur et/ou ledit au moins un élément surfacique transparent intérieur comprend de préférence une pluralité d'éléments surfaciques transparents, qui sont agencés à distance les uns des autres en réalisant une pluralité d'espaces intermédiaires, et dans laquelle un élément de liaison respectif, en particulier une mousse d'absorption d'énergie transparente, se trouve dans la pluralité d'espaces intermédiaires.

26. Véhicule guidé sur voie, en particulier véhicule ferroviaire, qui comprend une tête de véhicule selon l'une des revendications 1 à 25 fixée à sa face frontale.
